# EUROPÄISCHE PATENTSCHRIFT

(11) **EP 0 964 959 B1**
(45) Veröffentlichungstag und Bekanntmachung des Hinweises auf die Patenterteilung: **26.06.2002**
(21) Anmeldenummer: 98905130.5
(22) Anmeldetag: 26.02.1998
(51) Int. Cl.: E01D 19/06

(54) **VORRICHTUNG ZUM ÜBERBRÜCKEN EINER DEHNUNGSFUGE EINER BRÜCKE**
DEVICE FOR SPANNING AN EXPANSION JOINT OF A BRIDGE
DISPOSITIF D'INSTALLATION D'UN JOINT DE DILATATION D'UN PONT

(30) Priorität: 27.02.1997 AT 32997
(43) Veröffentlichungstag der Anmeldung: 22.12.1999
(73) Patentinhaber: Reisner & Wolff Engineering Gesellschaft m.b.H & Co. KG., 4600 Wels (AT)
(72) Erfinder: WOLFF, Georg, A-4020 Linz (AT)
(74) Vertreter: Secklehner, Günter, Dr.
(86) Internationale Anmeldenummer: AT9800041
(87) Internationale Veröffentlichungsnummer: WO9838385

(56) Entgegenhaltungen:
- EP-A- 0 400 198
- EP-A- 0 633 358
- WO-A-93/13255
- CH-A- 651 339
- DE-A- 2 442 653
- DE-B- 2 506 376
- DE-C- 4 314 186
- GB-A- 1 447 301

## Beschreibung

Die Erfindung betrifft ein Elastomerlager und eine Lageranordnung für Lamellen zum Überbrücken einer Dehnungsfuge zwischen zwei Bauteilen, insbesondere der Fahrbahn auf Brücken, wie sie im Oberbegriff der Ansprüche 1 und 18 beschrieben sind.

Um Dehnungen zwischen zwei unterschiedlichen Bauwerksteilen, beispielsweise dem Widerlager und dem Tragwerk einer Brücke ausgleichen zu können, werden diese Dehnungsfugen durch eingesetzte Lamellen, insbesondere Zwischen- oder Mittellamellen überbrückt. Die Anzahl der parallel zueinander in Richtung der Dehnungsfuge verlaufenden bzw. parallel zum Tragwerk verlaufenden Lamellen wird in Abhängigkeit vom zulässigen Änderungsbereich der Spaltbreite und die Belastbarkeit der einzelnen Lamellen festgelegt. Die Definition der maximal zulässigen Spaltbreite erfolgt meist über Angaben in der Ausschreibung oder entsprechende fachspezifische Normen. Durch diese Lamellen wird aber nicht nur die durch das Befahren bedingte Auflast auf das Widerlager bzw. die Tragkonstruktion abgetragen, sondern gleichzeitig auch eine gleichmäßige Aufteilung der Lamellen über die Dehnungsfuge zur Fugenüberbrückung sichergestellt. Dazu sind gleichmäßige Abstände zwischen den einzelnen Lamellen bei den unterschiedlichen Dehnungszuständen der Bauwerksteile einzuhalten.

Gemäß der CH 651 339 A sind zwischen den einzelnen Lamellen federnde Zwischenstücke vorgesehen, die entweder zwischen den einzelnen Lamellen direkt oder auf mit den einzelnen Lamellen starr verbundenen Querträgern angeordnet sind.

Des weiteren ist es auch schon bekannt, unabhängig von diesen fehlenden Zwischenstücken zur Lastabtragung der auf die Lamellen einwirkenden Belastungen diese auf fachwerkartigen Schienen anzuordnen, die die Lastabtragung auf das Widerlager bzw. das Tragwerk übernehmen und bei ihrer Verstellung aufgrund der Änderung der Fugenbreite die gleichmäßige Aufteilung der Lamellen über die Breite der Dehnungsfuge ermöglichen.

Schließlich ist es auch aus der AT 397 674 B der gleichen Anmelderin bekannt, daß die elastomeren Abstützungen der Lamellen aus einzelnen über die Länge des Zwischenprofils verteilten Blocklagern bestehen, die sich am Fugenrand bzw. am jeweils benachbarten Zwischenprofil abstützen. Dadurch, daß über die Länge der Lamellen mehrere derartige Blocklager verteilt angeordnet sind, teilen sich die durch die Beanspruchung hervorgerufenen Belastungen ebenso wie die Zugbelastungen bei Veränderungen des Abstandes zwischen den einzelnen Mittel- bzw. Zwischenlamellen gleichmäßig auf eine Mehrzahl solcher Blocklager auf. Durch die elastische Abstützung dieser Lamellen kann nunmehr sowohl die Lastabtragungsfunktion als auch die Einhaltung eines gleichen Abstandes zwischen den einzelnen Lamellen durch elastische Blocklager erzielt werden, die selbstanpassend sind und wenige mechanische Teile benötigen. Die derartig ausgebildeten Elastomerlager bzw. Lageranordnungen konnten jedoch nicht alle in der der Praxis auftretenden Einsatzfälle zufriedenstellend lösen.

Ein Elastomerlager, bestehend aus elastischen Einlagen ist auch aus DE 25 06 376 B vorbekannt.

Der vorliegenden Erfindung liegt die Aufgabe zugrunde, ein Elastomerlager und eine Lageranordnung zu schaffen, bei welchen mit wenigen universellen Bauteilen das Ausreichen gefunden werden kann.

Diese Aufgabe wird bei einem Elastomerlager durch die Merkmale im Anspruch 1 gelöst. Vorteilhaft ist bei diesem Lager, daß durch die Auslegung des Elastomerlagers die Elastizitäten, an die in unterschiedlichen Raumrichtungen auftretenden Belastungen einfach angepaßt werden können und trotzdem eine hohe Lastabtragung über diese Elastomerlager sichergestellt werden kann, sodaß auch bei höheren Belastungen mit einer geringen Anzahl von Elastomerlagern für die Abstützung der Mittel- und/oder Zwischenlamellen das Auslangen gefunden werden kann.

Eine weitere vorteilhafte Ausgestaltung beschreibt Anspruch 2, wodurch die Elastizität bzw. die Verformungseigenschaft des Elastomerlagers in Richtung quer zur Längsachse bzw. Hauptbelastungsrichtung geringer ist als in der Hauptbelastungsrichtung, wobei jedoch durch die geringere Dicke der Bewehrungseinlagen eine größere Anzahl derselben angeordnet werden kann und trotzdem eine ausreichende Querverstellbarkeit oder Querverformbarkeit des Elastomerlagers für die Positionierung der einzelnen Lamellen erzielt werden kann.

Bei der Ausführungsvariante nach Anspruch 3 wird mit Vorteil erreicht, daß die Kraftübertragung über eine relativ große Oberfläche erfolgt, sodaß auch hohe Lasten ohne Überbeanspruchung oder Abscherung in den einzelnen Verbindungsbereichen übertragen werden können. Zudem kann eine Anpassung an die jeweilige Verbindungstechnologie zwischen dem Elastomerlager und den Lamellen bzw. den Quer- oder Zwischenträgern erzielt werden.

Durch die Weiterbildung nach Anspruch 4 braucht der mehrlagige Sandwichbauteil, bestehend aus den Elastomerschichten und den Bewehrungseinlagen durch Aufnahmen für Befestigungsmittel nicht geschwächt werden und kann durch das Vorsehen von Verstellmitteln auch bei der Montage eine einfache Verformung der Elastomerlager zur Anpassung an den jeweiligen Dehnungszustand des Tragwerkes bzw. der Auflager bei Brücken erfolgen, sodaß die Montage der Elastomerlager und deren Austausch in jedem Betriebszustand möglich ist.

Eine korrossionsgeschützte Ausbildung des Elastomerlagers wird durch die Ausgestaltung nach Anspruch 5 erzielt.

Die externe Anordnung von Befestigungsmittel außerhalb des Umfang der Elastomerlager wird durch die vorteilhafte Ausführungsvariante nach Anspruch 6 ermöglicht, wobei durch die entsprechende Ausgestaltung der Übergangsbereiche auch hohe Querbelastungen also senkrecht zur Hauptbelastungsrichtung auftretende Belastungen aufgenommen werden können.

Eine lange Lebensdauer und hohe Festigkeit der Elastomerlager wird durch die weitere Ausgestaltung nach Anspruch 7 ermöglicht, wobei durch die Wahl der entsprechenden Materialien auch die Haftung zwischen den Bewehrungseinlagen und den Elastomerschichten erheblich verbessert werden kann.

Eine gleichmäßige Aufteilung von auf das Elastomerlager einwirkenden Belastungen wird durch eine Ausführungsvariante nach Anspruch 8 erzielt.

Das Federungs- bzw. Dämpfungsverhalten und die bei einer Auslenkung aufgebaute Rückstellkraft kann durch die Ausgestaltung nach Anspruch 9 universell eingestellt werden.

Durch die vorteilhafte Weiterbildung nach Anspruch 10 werden dauerhafte und für den vorliegenden Anwendungsfall günstige Dämpfungseigenschaften aufweisende Lösung mit langer Lebensdauer geschaffen, die auch den Umwelteinflüssen widerstehen und bei den rauhen Bedingungen vor allem im Bereich von Dehnfugen bei Brücken von Autostraßen zusätzliche Vorteile bringen.

Sowohl hinsichtlich der Tragfähigkeit als auch der erwünschten Dämpfungseigenschaften eignet sich eine Ausführungsvariante nach Anspruch 11 für den Einsatz bei einem Elastomerlager im Bereich von Brückenbauwerken.

Eine langandauernde und bevorzugt auch korrossionswiderstandsfähige Lösung für die Anlenkung des Elastomerlagers bzw. Verbindung mit anderen Tragteilen eignen sich die Ausführungsformen nach den Ansprüchen 12 und/oder 13.

Eine günstige Kraftaufteilung und Krafteinleitung in das Elastomerelement wird durch die weitere Ausgestaltung nach Anspruch 14 erzielt.

Durch die Ausgestaltung nach Anspruch 15 wird die Möglichkeit eröffnet, ein derartiges Elastomerlager über im Bauwesen übliche Verbindungsverfahren, nämlich das Schweißen, mit anderen Bauwerksteilen zu verbinden, ohne daß die für die Dämpfung und die Rückstellung von Auslenkungsbewegungen erforderliche Elastizität der Elastomerschicht nachteilig beeinflußt wird.

Eine Mehrpunktbefestigung wird in einfacherer und betriebssicherer Weise durch die Ausgestaltung nach Anspruch 16 ermöglicht.

Über die zusätzlichen Bohrungen in den Verbindungs- bzw. Anschlagplatten, wie in Anspruch 17 beschrieben, können die Elastomerlager während der Montage an unterschiedliche Stellungen der Lamellen bzw. der über die Dehnfuge voneinander distanzierten Bauwerksteile eingestellt werden.

Die Erfindung umfaßt weiters aber auch eine Lageranordnung, wie sie im Oberbegriff des Anspruches 18 beschrieben ist.

Die vorliegende erfindungsgemäße Aufgabe einer Lageranordnung zu schaffen wird durch die Merkmale nach Anspruch 18 gelöst. Durch die Verwendung dieser Lageranordnungen ist über diese sowohl die Lastabtragungsfunktion als auch die mit der Dehnungsfuge mitlaufende, selbsttätige Zentrierung der Lamellen erzielbar.

Dadurch kann mit einer geringeren Anzahl von Bauteilen das Auslangen gefunden werden und ist durch den Einsatz einer größeren Stückzahl von gleichen Bauteilen die Vorratshaltung begünstigt bzw. ist der bautechnische Aufwand für die Herstellung derartiger Lageranordnungen geringer. Vor allem ist es mit einer derartigen Ausbildung der Lageranordnung auch möglich, bei bestehenden Dehnungsfugen durch das Einfügen weiterer Lageranordnungen diese in einfacher Weise an höhere Belastungen oder an geänderte Belastungsfälle anzupassen.

Eine günstige Lastverteilung und eine günstige selbsttätige Nachstellung der Lamellen auf sich ändernde Dehnungsfugen wird durch die Merkmale nach Anspruch 19 erzielt.

Eine gleichmäßige Lastabtragung der auf die Lamellen bzw. auf die Elastomerlager wirkenden Belastungen wird durch eine Ausbildung nach den Ansprüchen 20 und 21 erreicht.

Eine vorteilhafte Krafteinleitung wird bei der weiteren Ausgestaltung der Elastomerlager nach Anspruch 22 erreicht.

Eine gleichmäßige Belastung sowie gleichmäßige Lastabtragung auch bei einer Verlagerung der Lage der Verbindungsplatten in unterschiedliche räumliche Positionen zueinander wird durch die weitere Ausgestaltung nach dem Anspruch 23 erreicht.

Mit einer Ausgestaltung nach Anspruch 24 kann neben einem fixen bzw. festen Sitz des Wandtragprofils im jeweiligen Bauwerksteil auch eine lösbare Befestigung des Wandtragprofils am Bauwerksteil erreicht werden.

Eine gleichmäßige Verringerung bzw. Erweiterung der Spaltweite bzw. der einzelnen Lamellenabstände wird durch die Ausgestaltung nach Anspruch 25 erreicht.

Gemäß den Ausführungsvarianten nach den Ansprüchen 26 bis 29 wird eine optimale Lagerung der Lamellen und eine optimale Lastabtragung erreicht. Von Vorteil ist bei einer solchen Anordnung der Elastomerlager, daß die Dauerstandsfestigkeit wesentlich erhöht werden kann.

Eine sichere Abstützung des Stützelementes auf dem Wandtragprofil und somit eine optimale Aufnahme der Elastomerlager wird durch die Ausführungsvariante nach Anspruch 30 erreicht.

Durch eine Ausgestaltung nach Anspruch 31 wird ein fester Sitz des Wandtragprofils im Bauwerksteil gewährleistet.

Eine gleichmäßige Lastabtragung bzw. Lastaufnahme der Mittellamellen bzw. Zwischenlamellen wird durch die Ausführungsvariante nach Anspruch 32 erreicht, wodurch auch eine gleichmäßig aufgeteilte Lastbeaufschlagung der Lamellen ermöglicht wird.

Eine ideale Ausgestaltung des das Elastomerlager aufnehmenden Stützelementes wird im Anspruch 33 beschrieben.

Durch die Ausführungsvarianten nach den Ansprüchen 34 bis 36 wird eine optimale Verbindung des Elastomerlagers mit der Mittellamelle bzw. den Zwischenlamellen ermöglicht und dabei auch eine kerbwirkungsfreie Befestigung des Elastomerlagers am unteren Bereich der Lamelle erreicht.

Durch die Weiterbildungen nach den Ansprüchen 37 und 38 wird eine gesicherte Lastabtragung der Vertikallasten in den Elastomerlagern trotz einer Horizontalverformung derselben erreicht.

Durch die Ausführungsvarianten nach den Ansprüchen 39 bis 41 wird die vorteilhafte Anordnung der Elastomerlager sowohl in vertikaler Richtung als auch in liegender bzw. horizontaler Richtung möglich.

Die vorteilhafte und erfindungsgemäße Abstützung der Mittellamelle auf den dieser benachbart angeordneten Zwischenlamellen wird durch die Ausbildung gemäß Anspruch 42 erreicht.

Eine gute Verbindung der einzelnen Elastomerlager über die gesamte Breite der Überbrückungsvorrichtung und damit eine vorteilhafte, gleichmäßige Lastabtragung über die gesamte Spaltweite ermöglicht die Ausführungsvariante nach den Ansprüchen 43 und 44.

Die Erfindung wird im nachfolgenden anhand der in den Zeichnungen gezeigten Ausführungsbeispiele näher erläutert.

Es zeigen:
- Fig. 1: die erfindungsgemäße Vorrichtung zum Überbrücken einer Dehnungsfuge, die in einer zur Fahrbahnlängsrichtung winkeliger Lage angeordnet ist, in schematisch, vereinfachter Darstellung;
- Fig. 2: ein erfindungsgemäßes Elastomerlager mit daran angeformter Anlageplatte bzw. Verbindungsplatte, in Seitenansicht, geschnitten;
- Fig. 3: das erfindungsgemäße Elastomerlager in Unteransicht, gemäß Pfeil III in Fig. 2;
- Fig. 4: die erfindungsgemäße Vorrichtung zum Überbrücken einer Dehnungsfuge zwischen dem Tragwerk und dem Widerlager einer Brücke, in Seitenansicht, geschnitten;
- Fig. 5: die erfindungsgemäße Überbrückungsvorrichtung nach Fig. 4, in Draufsicht, gemäß Pfeil V in Fig. 4;
- Fig. 6: eine erfindungsgemäße Haltekonstruktion für ein an einer Mittel- und/oder Zwischenlamelle befestigtes Elastomerlager, geschnitten, gemäß den Linien VI - VI in Fig. 5;
- Fig. 7: eine weitere Ausführungsvariante der Vorrichtung zum Überbrücken einer Dehnungsfuge, in Draufsicht und vereinfachter, schematischer Darstellung;
- Fig. 8: die Vorrichtung zum Überbrücken einer Dehnungsfuge nach Fig. 7, geschnitten, gemäß den Linien VIII - VIII in Fig. 7;
- Fig. 9: die Vorrichtung zum Überbrücken einer Dehnungsfuge nach Fig. 8 mit verringerter Spaltweite;
- Fig. 10: die Überbrückungsvorrichtung nach Fig. 7, geschnitten gemäß den Linien X - X in Fig. 7;
- Fig. 11: die Vorrichtung zum Überbrücken einer Dehnungsfuge nach Fig. 10 mit verringerter Spaltweite;
- Fig. 12: einen Teilbereich der Überbrückungsvorrichtung nach Fig. 7, geschnitten, gemäß den Linien XII - XII in Fig. 7;
- Fig. 13: eine weitere Ausführungsform der Vorrichtung zum Überbrücken einer Dehnungsfuge mit in Horizontalrichtung liegenden Elastomerlagern, in Draufsicht, geschnitten und in schematisch, vereinfachter Darstellung;
- Fig. 14: die Vorrichtung zum Überbrücken einer Dehnungsfuge, geschnitten, gemäß den Linien XIV - XIV in Fig. 13;
- Fig. 15: eine weitere Ausführungsform der Vorrichtung zum Überbrücken einer Dehnungsfuge nach der Fig. 8, in Seitenansicht, geschnitten, in schematisch vereinfachter Darstellung.

Einleitend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können.

In Fig. 1 ist eine Überbrückungsvorrichtung 1 zum Überbrücken einer Dehnungsfuge 2 in einer Fahrbahn 3 zwischen einem Widerlager 4 und einem Tragwerk 5 einer Brücke 6 dargestellt.

Diese Überbrückungsvorrichtung 1 besteht gemäß Fig. 1 aus, am Tragwerk 5 der Brücke 6 bzw. am Widerlager 4 der Fahrbahn 3 angeordneten Randlamellen 7 und einer zwischen diesen Randlamellen 7 angeordneten Mittel- und/oder Zwischenlamelle 8. Diese Mittel- und/oder Zwischenlamelle 8 wird über Lageranordnungen 9 bzw. Elastomerlager 10, wie diese strichliert in der Fig. 1 schematisch angedeutet sind, welche über die Randlamellen 7 mit dem Widerlager 4 der Fahrbahn 3 bzw. dem Tragwerk 5 der Brücke 6 in Verbindung stehen, gelagert. Auf die genaue Ausbildung der Lageranordnungen 9 bzw. der Elastomerlager 10 wird in der Beschreibung der nachfolgenden Figuren näher eingegangen.

In manchen Fällen ist es - wie in der Fig. 1 dargestellt - nicht möglich, die Dehnungsfuge 2 normal, d.h. unter 90° zur Fahrbahn 3 anzuordnen. Bei zur Fahrbahnlängsrichtung schrägem Verlauf der Lamellen wird dann, wenn ein Fahrzeug die Dehnungsfuge 2 überquert nicht nur eine Kraft in vertikaler Richtung, sondern auch eine Kraft in horizontaler Richtung bzw. in Längsrichtung der Mittel- und/oder Zwischenlamelle 8 auf die Lageranordnungen 9 ausgeübt. In diesem Fall hat die Lageranordnung 9 neben einer Aufnahme der vertikalen auch noch in Lamellenlängsrichtung verlaufende Belastungen aufzunehmen. Eine derartige winkelige Anordnung der Dehnungsfuge 2 bzw. der Mittel- und/oder Zwischenlamelle 8 ist z.B. - wie in der Fig. 1 dargestellt - bei einer, aus einem Berg 11 bzw. aus einem Tunnel 12 herausführenden oder gekrümmt verlaufenden Fahrbahnen 3 möglich, wodurch die Anordnung der Dehnungsfuge 2 an die natürliche Umgebung angepaßt werden muß.

In den Fig. 2 und 3 ist die Ausbildung eines Elastomerlagers 10 bzw. einer Lageranordnung 9 beschrieben.

Das Elastomerlager 10 besteht aus einer Anlageplatte 13, einem Elastomerlagerkörper 14 und einer Verbindungsplatte 15. Beim Elastomerlagerkörper 14 sind in Hauptbelastungsrichtung - Pfeil 16 - des Elastomerlagers 10 mehrere, über Bewehrungselemente 17 zumindest teilweise voneinander getrennte Elastomerschichten 18 angeordnet, wobei deren Dicke 19 nur zwischen 1 % und 20 %, bevorzugt zwischen 2 mm und 10 mm einer dazu senkrecht verlaufenden Breite 20 beträgt. Die Breite 20 der Bewehrungselemente 17 ist geringer als eine Breite 21 des Elastomerlagerkörpers 14, um die Bewehrungselemente 17 durch den Elastomerlagerkörper 14 zur Gänze zu umschließen bzw. in diesen allseitig einzubetten. Durch die Bewehrungselemente 17 wird der Elastomerlagerkörper 14 in mehrere Elastomerschichten 18 unterteilt, wobei eine Höhe 22 der Bewehrungselemente 17 geringer ist als eine Dicke 23 der Elastomerschichten 18 des Elastomerlagerkörpers 14. Die Elastomerschichten 18 zwischen den Bewehrungselementen 17 sind im Vergleich zu ihrer Dicke 23 sehr flach ausgebildet, um so eine hohe vertikale und eine niedrige horizontale Steifigkeit zu erzielen. Dadurch können hohe auf das Elastomerlager 10 einwirkende Vertikalkräfte mit geringen Verformungen aufgenommen werden.

Als Werkstoff für einen Elastomerlagerkörper 14 werden vorzugsweise Elastomere, Naturkautschuke, elastomere Polychloroprene oder Ethylen-Propylen-Terpolymere verwendet. Derartige Terpolymere weisen eine gute Chemikalienbeständigkeit auf und besitzen weiters eine gute Witterungs-, Ozon- und Alterungsfestigkeit. Unter den Elastomeren findet vorzugsweise Naturkautschuk Verwendung, da dieser Naturkautschuk auch bei tiefen Temperaturen, wie sie im normalen Belastungsfall von Fahrbahnübergängen auftreten können, seine guten elastischen Eigenschaften beibehält. Dadurch wird auch vorteilhafterweise eine sehr gute Lastabtragung bei horizontalen Beanspruchungen erreicht. Weiters ist vorteilhaft, daß die Shore-Härte des Elastomers, insbesondere der Elastomerschichten 18 zwischen den Bewehrungselementen 17, zwischen 50 Shore A und 90 Shore A, bevorzugt jedoch zwischen 65 Shore A und 70 Shore A beträgt. Durch diese Ausbildung können gegenüber den bisher verwendeten Federelementen höhere vertikale Kräfte abgetragen werden.

Durch das Material des Elastomerlagerkörpers 14 ist es möglich, die Anlageplatte 13 auf den Elastomerlagerkörper 14 bzw. die Verbindungsplatte 15 in den Elastomerlagerkörper einzuvulkanisieren, wodurch eine vorteilhafte Befestigung der Anlage bzw. Verbindungsplatte 13, 15 erreicht wird, da keine weiteren Hilfsmittel zur Befestigung derselben auf dem Elastomerlagerköper 14 notwendig sind. Weiters wird durch die Wahl des Materials für den Elastomerlagerkörper 14 bzw. durch eine Breite 21 und eine Dicke 23 der Elastomerschichten 18 erreicht, daß die Elastomerschichten 18 in Richtung einer Längsmittelachse 24 eine höhere Steifigkeit aufweisen als in dazu senkrecht verlaufender Richtung.

Wie bereits zuvor kurz beschrieben wurde, sind im Elastomerlagerkörper 14 Bewehrungselemente 17 eingebettet bzw. von diesen umhüllt, wodurch eine höhere Steifigkeit des Elastomerlagers 10 bei Belastung in Richtung der Längsmittelachse 24 erzielt werden kann. Diese Bewehrungselemente 17 können aus Textilien wie z.B. Geweben, Gewirken, Netzen, Gittern, Vliesen oder sonstigen beliebigen faser- bzw. fadenförmigen Materialien aus Metall, Keramik, Natur- oder Kunststoffen oder in beliebiger Mischung dieser Materialien gebildet sein. Diese Bewehrungselemente 17 weisen eine, um einen doppelten Betrag 25 geringere Breite 20, als eine Breite 21 des Elastomerlagerkörpers 14 auf, wodurch die Bewehrungselemente 17 vollständig vom Material des Elastomerlagerkörpers 14 umschlossen sind. Falls für die Bewehrungselemente 17 metallische Materialien verwendet werden ist ein Umschließen der Bewehrungselemente 17 von besonderem Vorteil, da dadurch ein Kontakt der Bewehrungselemente 17 mit Umgebungsflüssigkeiten verhindert und so eine die Bewehrungselemente 17 schädigende Korrosion vermieden werden kann. Weiters sind die Bewehrungselemente 17 in Bezug auf die Längsmittelachse 24 des Elastomerlagerkörpers 14 konzentrisch bzw. zentriert angeordnet.

Durch die Ausbildung des Elastomerlagers 10 bzw. des Elastomerlagerkörpers 14 ergibt sich der überraschende Vorteil, daß bei hohen entlang der Längsmittelachse 24 des Elastomerlagers 10 auftretenden, vertikalen Belastungen nur mäßige Verformungswege bzw. nur eine geringe räumliche Verdichtung auftreten, sodaß mit geringen Konstruktionshöhen das Auslangen gefunden werden kann. Weiters bleibt jedoch quer zur Längsmittelachse 24 eine genügend hohe Elastizität erhalten, wodurch auch eine ausreichende Lastabtragung in der die Lamellen aufnehmenden Ebene gewährleistet ist. Die Querschnittsabmessung des Elastomerlagerkörpers 14 ist derart, daß bei einer quer zur Längsmittelachse 24 auftretenden Belastung bzw. bei einer seitlichen Auslenkung des Elastomerlagerkörpers 14 eine ausreichende Abstützung der Mittel und/oder Zwischenlamelle 8 gegenüber den auftretenden vertikalen Belastungen erreicht wird.

Selbstverständlich ist möglich, das Elastomerlager 10 bzw. den Elastomerlagerkörper 14 in Belastungsrichtung in jedem beliebigen Querschnitt wie z.B. rechteckig, quadratisch oder rund auszubilden, wobei jedoch eine runde Ausbildung von Vorteil ist, wodurch bei horizontaler Verformung, unabhängig von der Bewegungsrichtung der gleiche Verformungswiderstand auftritt.

Der Elastomerlagerkörper 14 ist an zu den Bewehrungselementen 17 parallel verlaufenden Stirnflächen je mit einer in diesen ein- bzw. an diesen angeformten Anlageplatte 13 bzw. Verbindungsplatte 15, welche aus Metall oder Kunststoff oder Verbundmaterial besteht, verbunden. An einer Stirnseite 26 des Elastomerlagerkörpers 14 ist nun die Anlageplatte 13 befestigt, vorzugsweise anvulkanisiert. Diese Anlageplatte 13 weist eine Länge 27 und eine Breite 28 auf, wobei die Länge 27 der Anlageplatte 13 zumindest einer senkrecht zu den Bewehrungselementen 17 verlaufenden Bauhöhe des Elastomerlagerkörpers 14 zwischen der Anlage- bzw. Verbindungsplatte 13,15 entspricht. Da die Anlageplatte 13 den Querschnitt des Elastomerlagerkörpers 14 überragend ausgebildet ist, kann der Übergangsbereich zwischen dem Elastomerlagerkörper 14 und der Anlageplatte 13 mit einer, den Querschnitt des Elastomerlagerkörpers 14 vergrößernden Ausrundung 29 versehen sein, welcher die bei Beanspruchung auftretenden Spannungen im Übergangsbereich vermindert, und damit die Gefahr einer Ablösung des Elastomerlagerkörpers 14 durch die im Betrieb auftretenden Vibrationsbeanspruchungen verringert ist.

Auf dem der Anlageplatte 13 abgewandten Endbereich des Elastomerlagerkörpers 14 ist nun die Verbindungsplatte 15 in den Elastomerlagerkörper 14 derart eingebracht bzw. einvulkanisiert, daß die Verbindungsplatte 15 vollständig in das Material des Elastomerlagerkörpers 14 eingebettet ist, d.h., daß eine Unterseite 30 der Verbindungsplatte 15 mit einer Stirnfläche 31 des Elastomerlagerkörpers 14 ebenflächig abschließt.

Diese an je einer der beiden parallel zu den Bewehrungselementen 17 verlaufende Stirnfläche 26, 31 des Elastomerlagerkörpers 14 an- oder eingeformten Anlageplatte 13 bzw. Verbindungsplatte 15 besteht aus Metall- oder Kunststoff bzw. aus einem Verbundmaterial. Weiters sind in der Anlageplatte 13 bzw. in der Verbindungsplatte 15 Bohrungen 32 bis 36 zur Aufnahme von Befestigungs- und/oder Verstellmittel 37, insbesondere Schrauben 38 ausgebildet, wobei diese Bohrungen 32 bis 36 als Durchgangsbohrungen ausgebildet sein können und selbstverständlich auch ein Gewinde 39 aufweisen können.

Die Anzahl der Bohrungen in der Anlageplatte 13 bzw. der Verbindungsplatte 15, welche parallel zur Längsmittelachse 24 ausgerichtet sind, beträgt vorzugsweise zwei, da dadurch eine Verdrehsicherung des Elastomerlagers 10 erreicht wird, und so durch eine im Betrieb auftretende Vibrationsbeanspruchung ein selbsttätiges, ungewolltes Lösen der Schrauben 38 verhindert wird.

Eine Verschraubung der Anlageplatte 13 bzw. Verbindungsplatte 15 wird vorzugsweise mit Senkschrauben mit konischem Kopf ausgeführt, da bei den im Betrieb durch den Verkehr auftretenden, horizontalen Vibrationsbeanspruchungen in Folge von Überrollungen und Bremswirkungen durch Fahrzeuge durch kleinste Bewegungen in der Kontaktfläche zwischen Schraubenkopf und den Bohrungen 32 bis 36 eine Verminderung des Reibbeiwertes unvermeidlich ist, und so eine Vergrößerung bzw. Verbesserung des Kontaktes stattfindet. Bei anderen Schraubenformen, bei denen die Kontaktfläche zwischen Schraubenkopf und den Bohrungen 32 bis 36 in der Verbindungsplatte 15 bzw. Anlageplatte 13 sich in einer horizontalen Ebene befindet, können solche Bewegungen, durch die unvermeidliche Verminderung des Reibbeiwertes zu einem ungewollten Lösen der Schraubverbindung führen.

Weiters sind die Abmessungen der Anlageplatte 13 bzw. eine Dicke 40 der Anlageplatte 13 derart ausgeführt, daß bei einer allfälligen Verschweißung der Anlageplatte 13 mit einem weiteren Bauteil eine ausreichende Wärmeabfuhr über die Anlageplatte 13 ermöglicht wird, ohne daß dabei das Material des Elastomerlagerkörpers 14 durch Überhitzung beschädigt wird.

In den Fig. 4 bis 6 ist die Überbrückungsvorrichtung 1 für eine Dehnungsfuge 2 im Detail dargestellt.

Wie hier gezeigt, sind Randlamellen 7 als Wandtragprofile 41 ausgebildet, wobei diese über Verankerungselemente 42, welche in Bauwerksteile 43 bzw. in das Tragwerk 5 der Brücke 6 und in das Widerlager 4 eingegossen sind, gehaltert werden. Zwischen diesen Wandtragprofilen 41 ist nun mittig die Mittel- und/oder Zwischenlamelle 8 angeordnet, die über ein Elastomerlager 10, welches in den vorangegangenen Figuren näher beschrieben wurde, auf einer Haltekonstruktion 44, die als Stützelement 45 ausgebildet ist, abgestützt ist. Ein derartiges Stützelement 45 ist als ein die Verbindungsplatte 15 des Elastomerlagers 10 aufnehmender Bauteil 46 mit U-förmigem Querschnitt ausgebildet.

Der Bauteil 46 ist an seinen, den Wandtragprofilen 41 zugewandten Seitenflächen 47 auf den Wandtragprofilen 41 angeschweißt, um so eine gesicherte Halterung des Bauteils 46 am Wandtragprofil 41 bzw. eine gesicherte Abstützung der Mittel- und/oder Zwischenlamelle 8 über das Elastomerlager 10 zu gewährleisten. Mit dieser Kombination wird mit Vorteil nun eine Lageranordnung 48 für Mittel- und/oder Zwischenlamellen 8 zum Überbrücken einer Dehnungsfuge 2 zwischen dem Tragwerk 5 und dem Widerlager 4 einer Brücke 6 mit zumindest einer Zwischen- und/oder Mittellamelle 8 erreicht, welche über Elastomerlager 10 bzw. Stützelemente 45 abgestützt sind. Diese Abstützung wird dadurch möglich, daß die Mittel- und/oder Zwischenlamelle 8 über das Elastomerlager 10, welches mit der Mittel- und/oder Zwischenlamelle 8 bzw. mit dem Stützelement 45, welches am Wandtragprofil 41 angeschweißt ist, lagefixiert verbunden ist. Dies wird dadurch erreicht, daß die Anlageplatte 13 mit der Mittel- und/oder Zwischenlamelle 8 bzw. die Verbindungsplatte 15 mit dem Stützelement 45 über Befestigungs- und/oder Verstellmittel 37 bzw. Schrauben 38 befestigt ist.

Wie nun weiters der Darstellung der Fig. 4 zu entnehmen ist, sind die Anlageplatte 13 und die Verbindungsplatte 15 in der neutralen Ruhestellung der Mittel- und/oder Zwischenlamelle 8 konzentrisch zueinander angeordnet und weiters fällt eine Längsmittelachse 49 der Mittel- und/oder Zwischenlamelle 8 mit der Längsmittelachse 24 des Elastomerlagers 10 zusammen. Weiters ist ersichtlich, daß eine Oberfläche 50 der Anlageplatte 13 bzw. eine Oberfläche 51 der Verbindungsplatte 15 parallel zu Fahrbahnteilflächen 52 der Mittel- und/oder Zwischenlamelle 8 ausgerichtet sind bzw. sind die Oberflächen 50, 51 der Anlageplatte 13 bzw. der Verbindungsplatte 15 des Elastomerlagers 10 senkrecht zu einer Längsmittelachse 49 der Mittel- und/oder Zwischenlamelle 8 ausgerichtet.

Wie zuvor kurz erwähnt, sind die Wandtragprofile 41, an welchen die Stützelemente 45 angeformt bevorzugt angeschweißt sind, in den Bauwerksteil 43 über an diese Wandtragprofile 41 angeformte, eingegossene Bewehrungselemente 53 gehaltert. Selbstverständlich ist auch eine Befestigung der Wandtragprofile 41 an den Bauwerksteilen 43 über sämtliche andere Befestigungsmethoden, wie z.B. Schweißen, Schrauben, etc., möglich. Weiters liegt eine Außenfläche 54 der Wandtragprofile 41 an einer Außenfläche 55 der Bauwerksteile 43 an bzw. ist in diese Bauwerksteile 43 eingegossen, wodurch eine optimale Abstützung der auf die der Mittel- und/oder Zwischenlamelle 8 zugeordneten Seite der Wandtragprofile 41 angeschweißten Stützelemente 45 erreicht wird.

Weiters kann diese Lageranordnung 9 derart ausgebildet sein, daß die in Hauptbelastungsrichtung - gemäß Pfeil 16 - verlaufende Längsmittelachse 24 des Elastomerlagers 10 parallel und in Draufsicht deckungsgleich mit der Längsmittelachse 49 der Mittel- und/oder Zwischenlamelle 8 ausgerichtet ist und über eine Anlageplatte 13 auf einer weiteren Mittel- und/oder Zwischenlamelle 8 bzw. mit der Verbindungplatte 15 auf einer weiteren Mittel- und/oder Zwischenlamelle 8 oder einem Stützelement 45 auf dem Wandtragprofil 41 abgestützt ist.

Die Anordnung der Haltekonstruktion 44 bzw. der Elastomerlager 10 und der diese mit den angrenzenden Bauwerksteilen 43 verbindenden Teile erfolgt in einer Weise, daß der unter den Mittel- und/oder Zwischenlamellen 8 des Fahrbahnübergangs zur Verfügung stehende Raum ausreicht und nicht, wie bei bereits am Markt befindlichen Systemen, Nischen im Beton unter den Wandtragprofilen 41 erforderlich sind. Ein besonderer Vorteil dieser Anordnung liegt darin, daß damit eine Möglichkeit geschaffen wird, den gesamten Fahrbahnübergang erst nach endgültiger Fertigstellung der Bauwerksteile 43 und der auf der Brücke 6 und am Widerlager 4 aufgebrachten Fahrbahn 3 einzubauen. Dadurch ist eine Anpassung der Fahrbahnteilflächen 52 der Mittelund/oder Zwischenlamellen 8 hinsichtlich der Neigung und der Höhenlage an die Fahrbahn 3 möglich.

In der Fig. 5 ist die erfindungsgemäße Überbrückungsvorrichtung 1 für eine Dehnungsfuge 2 in einer Fahrbahn 3 in Draufsicht gezeigt.

Wie hier dargestellt, sind die Haltekonstruktionen 44, welche aus dem auf einem Wandtragprofil 41 aufgeschweißten Stützelement 45 und einem Elastomerlager 10 gebildet sind, abwechselnd auf dem einen Wandtragprofil 41 und in einer Distanz 56 auf dem weiteren Wandtragprofil 41 spiegelbildlich zu einer Mittellängsachse 57 der Dehnungsfuge 2 angeordnet. Um eine gleichmäßige Lastabtragung über die Mittelund/oder Zwischenlamelle 8 bzw. die Elastomerlager 10 zu ermöglichen, ist es notwendig, daß zumindest zwei bzw. ein Vielfaches von zwei Haltekonstruktionen 44 zwischen den Bauwerksteilen 43 angeordnet sind, wodurch auch eine gleichmäßige Erweiterung bzw. Verengung der Dehnungsfuge 2 gewährleistet ist. Die in Längsrichtung der Mittel- und/oder Zwischenlamelle 8 gemessene Distanz 56 zwischen den Haltekonstruktionen 44 entspricht auch einer Auflagerentfernung 58, wobei diese Auflagerentfernung 58 zwischen zwei die Mittel- und/oder Zwischenlamelle 8 abstützenden Elastomerlagern 10 geringer sein soll als eine Periodendauer einer auf die Mittel- und/oder Zwischenlamelle 8 einwirkenden Erregerfrequenz bzw. geringer ist als eine doppelte Periodendauer einer auf die Mittel- und/oder Zwischenlamelle 8 einwirkenden Erregerfrequenz.

Durch diese Anordnung der Elastomerlager 10 und dadurch, daß die beiden jeweils ein Paar bildenden Elastomerlager 10 mit den Mittel- und/oder Zwischenlamellen 8 bzw. den Wandtragprofilen 41 verbunden sind, sind diese bei der Lamellenlängsrichtung entgegengesetzter Bewegungsrichtung abwechselnd druckbeaufschlagt. Die Elastomerlager 10 sind unterhalb der Mittel- und/oder Zwischenlamelle 8 angeordnet und mit der Mittel- und/oder Zwischenlamelle 8 über die Anlageplatte 13 verbunden, und die Verbindungsplatte 15 des Elastomerlagers ist über ein Stützelement 45 auf dem Wandtragprofil 41 abgestützt.

Eine zu große Distanz 56 bzw. eine zu hohe Auflagerentfernung 58 kann Eigenschwingungsfrequenzen hervorrufen, welche sich mit den Erregerfrequenzen überlagern, sodaß es bei längerer Beanspruchung der Haltekonstruktion 44 bzw. der Elastomerlager 10 zu einem Ermüdungsbruch kommen kann. Dadurch ist die Auflagerentfernung 58 zwischen zwei Elastomerlagern 10 kleiner 2 m, bevorzugt jedoch zwischen 0,7 m und 1,3 m.

Ein weiterer Vorteil der Lageranordnung 48 ist die Möglichkeit der nachträglichen Anordnung in einer Überbrückungsvorrichtung 1. Dadurch kann bei bestehenden Überbrückungsvorrichtungen 1 ein Ermüdungsbruch der Haltekonstruktion 44 gesichert vermieden werden. Weisen die Elastomerlager 10 nämlich eine zu hohe Auflagerentfernung 58 auf, kann es nach einer Lastbeaufschlagung zu die Lebensdauer vermindernden Nachschwingungen der Mittel- und/oder Zwischenlamellen 8 kommen, die zu einer gefährlichen Annäherung der Eigenschwingungsfrequenzen an die Erregerfrequenzen führen können, wenn keine schwingungsdämpfende Wirkung erzielt wird. Diese nachträgliche Anordnung der Elastomerlager 10 kann unabhängig von der Bauart der bereits vohandenen Überbrückungsvorrichtung 1 durchgeführt werden, wodurch sie jederzeit ohne Zerstörung der angrenzenden Bauwerksteile 43 und ohne Verkehrseinschränkung erfolgen kann.

Die Darstellung in Fig. 6 zeigt besser die Haltekonstruktion 44 bzw. das Stützelement 45 für ein Elastomerlager 10. Hier ist das Stützelement 45 aus einem Metallteil mit U-förmigem Querschnitt ausgebildet, welches am jeweiligen Wandtragprofil 41 befestigt, vorzugsweise an diesem angeschweißt ist. Das Elastomerlager 10 ist im Bereich eines Stirnendes 59 des mit einem U-förmigen Querschnitt ausgebildeten Stützelementes 45 mit einer Basis 60 desselben verbunden. Diese Verbindung kann über alle möglichen, für diesen Anwendungsfall geeigneten Befestigungsmethoden erfolgen, bevorzugt werden als Befestigungs- und/oder Verstellmittel 37 z.B. Schrauben verwendet.

Die Befestigung wird dadurch erreicht, daß durch Bohrungen 34, 36 der am Elastomerlagerkörper 14 anvulkanisierten Verbindungsplatte 15 Befestigungs- und/oder Verstellmittel 37 hindurchgeführt werden, die in Bohrungen 61 des Stützelementes 45, die zu den Bohrungen 34, 36 der Verbindungsplatte 15 fluchtend verlaufen, eingeschraubt werden. Diese Verschraubung erfolgt in Lamellenlängsrichtung über zwei voneinander distanzierte Befestigungs- und/oder Verstellmittel 37, um bei den im normalen Betrieb auftretenden Vibrationsbeanspruchungen ein ungewolltes Lösen bzw. Verdrehen des Elastomerlagers 10 zu verhindern.

Die Befestigung der auf den Elastomerlagerkörper 14 aufvulkanisierten Anlageplatte 13 erfolgt in ähnlicher Weise, wobei die Befestigungs- und/oder Verstellmittel 37 durch die Bohrungen 32, 33 der Anlageplatte 13 hindurchgeführt sind und in Aufnahmeöffnungen 62 eines Mittelsteges 63 der Mittel- und/oder Zwischenlamellen 8 eingreifen. Diese Aufnahmeöffnungen 62 sind vorzugsweise durch Sacklochbohrungen 64 gebildet. Durch Anordnung der Aufnahmeöffnungen 62 auf der Mittel- und/oder Zwischenlamelle 8 im Bereich des Mittelsteges 63 verringert sich die Kerbwirkung im unteren Bereich der Mittel- und/oder Zwischenlamelle 8 vor allem in deren Steg.

Die Befestigung des Elastomerlagers 10 auf der Mittel- und/oder Zwischenlamelle 8 ist derart ausgeführt, daß die Aufnahmeöffnungen 62 für die Befestigungs- und/oder Verstellmittel 37 in einem mit dem Mittelsteg 63 überschneidenden, zumindest überlappenden Querschnittsbereich der dem Elastomerlager 10 zugewandten Unterseite der Mittel- und/oder Zwischenlamelle 8 angeordnet sind. Dadurch ergibt sich, daß die das Elastomerlager 10 über die beiden die Anlageplatte 13 durchsetzenden Befestigungsund/oder Verstellmittel 37 im Bereich des Mittelsteges 63 oder in einem den Mittelsteg 63 überlappenden Bereich der Unterseite mit der Mittel- und/oder Zwischenlamelle 8 verbunden sind.

In den Fig. 7 bis 12 ist eine Überbrückungsvorrichtung 1 in einer Dehungsfuge 2 in einer Fahrbahn 3 mit zwei Zwischenlamellen 65 und einer Mittellamelle 66, welche zwischen den beiden Wandtragprofilen 41 angeordnet sind, dargestellt. Weiters sind die den Zwischenlamellen 65 und Mittellamellen 66 zugeordneten Lageranordnungen 9 gezeigt.

Die beiden Lageranordnungen 9 sind wiederum um die Auflagerentfernung 58, welche kleiner 2 m, bevorzugt zwischen 0,7 m und 1,3 m, ist, voneinander distanziert, wobei eine Lageranordnung 9 zur Abstützung bzw. zur Lastabtragung der beiden Zwischenlamellen 65 und eine andere Lageranordnung 9 zur Abstützung bzw. Lastabtragung der Mittellamelle 66 ausgebildet ist. Die Lageranordung 9 für die Zwischenlamellen 65 ist wie die in Fig. 6 gezeigte Lageranordnung 9 ausgebildet und wird hinsichtlich der Ausbildung derselben auf diese Beschreibungsteile verwiesen.

Die weitere Lageranordnung 9 für die Zwischenlamelle 66 ist wie folgt ausgebildet. Auf Unterseiten der Zwischenlamellen 65 sind Halteprofile 67, welche bewegungsfest mit den Unterseiten der Zwischenlamellen 65 verbunden, vorzugsweise verschweißt sind, wobei eine Längsachse des Halteprofils 67 fluchtend bzw. deckungsgleich mit einer Mittelachse 68, welche in Längsrichtung der Zwischenlamelle 65 verläuft, angeordnet ist. In dieses Halteprofil 67 ist nun ein über ein Elastomerlager 10 auf dem Halteprofil 67 abgestützter Querträger 69 eingesetzt, welcher senkrecht zur Mittellängsachse 57 verläuft und auf der anderen Zwischenlamelle 65 ebenfalls über ein Elastomerlager 10 auf dem Halteprofil 67 abgestützt ist. Auch hier ist die Auflagerentfernung 58 zwischen zwei Elastomerlagern 10 kleiner 2 m, bevorzugt jedoch zwischen 0,7 m und 1,3 m.

Im Bereich der Mittellamelle 66 ist der Querträger 69 über eine Kontaktfläche 70 mit der Mittellamelle 66 bewegungfest verbunden, insbesondere verschweißt, wodurch die vertikale Lastabtragung der Mittellamelle 66 über die in die Halteprofile 67 eingesetzten Elastomerlager 10 ermöglicht wird.

Um auch hier eine gleichmäßige Lastabtragung senkrecht zur Mittellängsachse 57 zu erreichen, ist es von Vorteil, jeweils zwei der unterschiedlichen Lageranordnungen 9 bzw. ein Vielfaches von zwei entlang der Längserstreckung der Zwischenlamellen 65 bzw. der Mittellamelle 66 anzuordnen. Durch eine derartige Anordnung der Lageranordnungen 9 wird auch bei Veränderungen einer Spaltweite 71 der Dehnungsfuge 2 eine Parallelität der Zwischenlamellen 65 bzw. der Mittellamelle 66 zueinander ermöglicht.

In den gemeinsam beschriebenen Fig. 8 und 9 ist die Abstützung der Zwischenlamellen 65 über das Stützelement 45 auf dem Wandtragprofil 41 dargestellt.

Hierzu sei festgehalten, daß das Widerlager 4 als der ortsfeste Bauwerksteil 43 ausgebildet ist und das Tragwerk 5 der Brücke 6 als der tragende Bauwerksteil 43 bzw. der sich durch Temperaturschwankungen gemäß einem Doppelpfeil 72 verstellen kann. Die Zwischenlamellen 65 bzw. die Mittellamellen 66 und die Elastomerlager 10 sind derart angeordnet, daß die Längsmittelachsen 24 der Elastomerlager 10 und die Längsmittelachsen 49 der Zwischenlamellen 65 bzw. der Mittellamellen 66 parallel zueinander bzw. deckungsgleich verlaufen.

In dieser Stellung der Überbrückungsvorrichtung 1 bzw. der Zwischenlamellen 65 bzw. Mittellamelle 66 ist die Lastabtragung der mit den Bewehrungseinlagen 17 bewehrten Elastomerlager 10 in Hauptbelastungsrichtung - gemäß Pfeil 16 - am höchsten. Dies ergibt sich dadurch, daß in dieser Stellung der Elastomerlager 10 die Breite 21 des Elastomerlagerkörpers 14 gleich groß als eine Breite 73 einer senkrecht zur Längsmittelachse 24 des Elastomerlagers 10 verlaufenden Lagerfläche 74 ist.

Dies wird dadurch erreicht, daß der Querschnitt der Lagerfläche 74 in dieser Stellung dem Querschnitt des Elastomerlagerkörpers 14 entspricht und so die höchstmögliche Beanspruchung in Hauptbelastungsrichtung - gemäß Pfeil 16 - aufgenommen werden kann. In dieser beschriebenen Stellung weist die Dehnungsfuge 2 eine Spaltweite 71 auf und durch die gleichmäßige Lastabtragung der Lageranordnungen 9 weisen die Mittellamelle 66 bzw. die Zwischenlamellen 65 einen durchgehend gleich großen Lamellenabstand 75 auf.

Um den Ablauf der Verformung des Elastomerlagers 10 sowie die Verstellung der Mittel- bzw. Zwischenlamellen 8, 66; 65 unter der Lasteinwirkung zu zeigen, wird nunmehr in Fig. 8 die Verformung und Verstellung der einzelnen Lamellen unter Belastung schematisch erläutert.

Die Zwischenlamelle 66 und die Mittellamellen 65 befinden sich bei einer Temperatur, die der Berechnungsgrundtemperatur entspricht, in einem vorberechneten Lamellenabstand 75.

Dieser Lamellenabstand 75 ist so bemessen, daß die maximale Verformbarkeit der Elastomerlager 10 quer zu deren Längsrichtung, d.h. in radialer Richtung ausreicht, um die Differenz der Dehnungen des Tragwerkes 5 gegenüber dem Widerlager 4 zwischen der maximalen Höchsttemperatur und der maximalen Minimumtemperatur auszugleichen. Dies bedeutet, daß die Summe der Lamellenabstände 75 so groß bemessen sein muß, daß bei einer maximalen Dehnung des Tragwerkes 5 unter der Voraussetzung, daß gleichartige Lageranordnungen 9 auf beiden Enden des Tragwerkes 5 angeordnet sind, zumindest gleich oder größer sein müßen als die Hälfte der maximalen Gesamtlängenveränderung des Tragwerkes 5.

Gleichermaßen gilt dies für die Verringerung der Gesamtlänge des Tragwerkes 5 bei extrem niederen Temperaturen, wobei bei der Auslegung üblicherweise darauf Bedacht genommen wird, daß bei der Jahresdurchschnittstemperatur die in der Zeichnung in Fig. 8 gezeigte Lage eingehalten ist, wogegen in Fig. 9 die Lage der einzelnen Lamellen bei höheren Temperaturen als die Durchschnittstemperatur, also bei vergrößerter Länge des Tragwerkes 5 gezeigt ist. Wird das Tragwerk 5 der Brücke 6 aufgrund von niederen Temperaturen, die unter dem Durchschnittswert liegen, kürzer, so verformen sich die Elastomerlager 10 in eine zur Darstellung in Fig. 9 spielbildliche Lage, bezogen auf die Mittellängsachse 49 der Mittellamelle 66.

Wird nun eine Lageranordnung 9 beispielsweise mit einem Rad 102 eines Kraftfahrzeuges überfahren, so hat sie bzw. deren Elastomerlager 10 zusätzlich zu eventuellen Auslenkungen durch eine Veränderung des Lamellenabstandes 75 die in die Hauptbelastungsrichtung - gemäß Pfeil 16 - auftretende Belastung aufzunehmen und gleichzeitig zu dämpfen, sodaß die auf das Widerlager 4 bzw. das Tragwerk 5 einwirkenden Schlagbzw. Schwingungsbeanspruchungen möglichst nieder sind.

In der dargestellten Form ist zur besseren Verständlichkeit nur ein Rad 102 gezeigt, dessen Durchmesser so gewählt ist, daß es jeweils nur auf einer der Mittel- bzw. Zwischenlamellen 66, 65 aufliegt. Durch die über das Rad 102 übertragene vertikale Belastung wird das Elastomerlager 10 nunmehr belastet und in Längsrichtung der Längsmittelachse 49 verdichtet und sinkt daher gegenüber der benachbarten Mittellamelle 66 und dem Wandtragprofil 41 ein.

Die Belastung wirkt dabei wie eine Belastungswelle, da das Rad 102 beginnt, sich langsam auf der Zwischenlamelle 65, wenn es vom Wandtragprofil 41 sich dieser nähert, abzustützen, sodaß ein stetig zunehmender Teil der Vertikallast von dieser Mittellamelle 66 aufgenommen wird und sich dem entsprechend im gleichen Ausmaß die Belastung auf dem Wandtragprofil 41 verringert. Wird nun die gesamte vertikale Belastung - gemäß Pfeil 16 - von der Zwischenlamelle 65 aufgenommen und bewegt sich das Rad 102 in Richtung der Mittellamelle 66 weiter, so beginnt es nachfolgend, sich teilweise auf der Mittellamelle 66 abzustüzten, sodaß die diese Mittellamelle 66 abstützenden Elastomerlager 10 unter einer ständig größer werdenden Belastung immer mehr zusammengedrückt werden, bis bei einer etwa gleichen Belastung auf der Mittellamelle 66 und der Zwischenlamelle 65 eine gleiche Höhe der beiden oder eine gleich starke Absenkung 103 erreicht ist. Nimmt die vertikale Hauptbelastung in Richtung Pfeil 16 auf der Mittellamelle 66 ständig zu, so sinkt diese dann weiter ein und steigt dagegen die vorher belastete Zwischenlamelle 65 in ihre in vollen Linien gezeichnete Ruhestellung hoch.

Beim weiteren Fortschreiten der Belastung bzw. einer weiteren Umdrehung des Rades 102 erfolgt dann der gleiche Lastwechsel zwischen der Mittellamelle 66 und der weiteren Zwischenlamelle 65 in Richtung des Widerlagers 4.

Gleichzeitig kann durch die radiale Verformung der Elastomerlager 10 eine Dämpfungswirkung zwischen dem Tragwerk 5 und dem Widerlager 4 erzielt werden, sodaß sich Schwingungen des Tragewerkes 5 nicht bis in die Widerlager 4 fortsetzen können. Derartige Schwingungen können durch Verkehrslasten, überfahrende Fahrzeuge und dgl. entstehen, die durch die Radialverformung der Elastomerlager 10 zusätzlich gedämpft werden.

Dabei ist nun zu berücksichtigen, daß die Einleitung der Vertikalkräfte nur in einem engen Teilbereich über die Länge der Mittel- bzw. Zwischenlamellen 8, 66; 65 erfolgt. Dies bedeutet nun, daß sich die in einem engen Teilbereich der Länge dieser Lamellen eingeleitete momentane Vertikalbelastung in Lamellenlängsrichtung als Schwingung über die weiteren Elastomerlager 10 fortsetzt. Nachdem die durch die Hauptbelastungen, wie z.B. LKW-Züge oder PKW's mit hohen Geschwindigkeiten oder bei Zügen durch die Spurweite und den Achsabstand bedingten Schwingungseinleitungen und die daraus entstehenden Schwingungen grundsätzlich bekannt sind, ist darauf zu achten, daß die Abstände zwischen den einzelnen Elastomerlagern 10 in Längsrichtung der Mittel- bzw. Zwischenlamellen 8, 66; 65 so bemessen wird, daß bei den üblicherweise auftretenden Schwingungsverhalten diese Mittel- bzw. Zwischenlamellen 8, 66; 65 in keine Resonanzschwingung kommen.

Das Entstehen von Resonanzschwingungen wird nun einerseits durch die erfindungsgemäße Ausbildung der Elastomerlager 10 mittels den Bewehrungselementen 17 und andererseits durch die Auflagerentfernung 58, d.h. die Entfernung zwischen den den jeweiligen gleichen Lamellen zugeordneten, mit der jeweils anderen gleichen Lamelle oder dem Wandtragprofil 41 abgestützten Elastomerlagern 10 verhindert, indem z.B. die Entfernung kleiner bemessen wird als die Frequenz der Schwingungen, wie dies vorstehend bereits näher erläutert wurde.

In der Fig. 9 ist die Lage der Elastomerlager 10 bzw. der Lamellen bei durch Temperaturschwankungen hervorgerufener verringerter Spaltweite 71 dargestellt.

Breitet sich nun die Brücke 6 in Folge einer Temperaturerhöhung in ihrer Längserstreckung aus, so erfolgt eine Verringerung der Spaltweite 71 bzw. nähert sich das am Tragwerk 5 befestigte Wandtragprofil 41 dem auf dem Widerlager 4 angeordneten Wandtragprofil 41 an. Durch dieses Zusammendrücken der Überbrückungsvorrichtung 1 rücken die Zwischenlamellen 65 bzw. die Mittellamelle 66 gleichmäßig einander näher, wodurch wieder gleich große Lamellenabstände 75 ermöglicht werden. Diese gleichmäßige Verringerung der Lamellenabstände 75 wird durch die Ausbildung bzw. die Anordnung der Elastomerlager 10 bzw. der Lageranordnungen 9 ermöglicht. Die Zwischenlamelle 66 wird über den Querträger 69 - wie in den nachfolgenden Figuren näher beschrieben - über Elastomerlager 10 und den Halteprofilen 67 auf den Zwischenlamellen 65 abgestützt.

Durch diese Verringerung der Spaltweite 71 werden auch die Elastomerlager 10 in horizontaler Richtung verformt, sodaß die Längsmittelachse 24, die dann winkelig in Richtung des Wandtragprofils 41 verläuft und mit der Längsmittelachse 49 der Zwischenlamellen 65 einen Winkel 76 einschließt. Je geringer die Spaltweite 71 der Dehnungsfuge 2 durch die Wärmedehnung des Tragwerkes 5 wird, umso größer wird der Winkel 76 zwischen der Längsmittelachse 24 des Elastomerlagers 10 und der Längsmittelachse 49 der Zwischenlamellen 65. Diese Anordnung des Elastomerlagers 10 ist durch seine Ausbildung möglich, da das mit Bewehrungselementen 17 versehene Elastomerlager 10 dadurch eine hohe Lastabtragung in Hauptbelastungsrichtung - gemäß Pfeil 16 - aufweist, jedoch in horizontaler Richtung eine genügend hohe Elastizität aufweist, um derartige Verformungen ohne einen Bruch aufnehmen zu können.

Durch die Auslenkung bzw. die schiefe Lage des Elastomerlagers 10 bei Horizontalbeanspruchung bewirkt eine in vertikaler Richtung gesehene Verkleinerung der Breite der Lagerfläche 74. Daraus folgt, daß eine senkrecht zur Längsmittelachse 24 des Elastomerlagers 10 gemessene Breite 21 der Elastomerschichten 18 und/oder der Bewehrungselemente 17 um eine in einer die Längsmittelachse 24 aufnehmenden Ebene maximales Verstellmaß zwischen den Anlage- und/oder Verbindungsplatten 13, 15 größer sein muß als die aus der für die Aufnahme der maximalen Lagerbelastung benötigten Lagerfläche 74 errechnete Breite 21 des Elastomerlagerkörpers 14. Weiters muß sich eine Überlappungsfläche zwischen der den Anlage- und/oder Verbindungsplatten 13, 15 zugewandten Stirnflächen 26, 31 des Elastomerlagerkörpers 14 bei in dessen Längsmittelachse 24 aufnehmenden Ebene erfolgter Verschiebung der Anlageund/oder Verbindungsplatten 13, 15 sich in einer parallel zu einer Längsmittelachse 24 gesehenen Richtung um eine Überlappungsfläche bzw. Lagerfläche 74 überlappen, die der Querschnittsfläche des Elastomerlagerkörpers 14 für die maximal aufnehmbare Traglast in Hauptbelastungsrichtung - gemäß Pfeil 16 - entspricht.

Weiters sollten Konstruktionshöhen der Elastomerlager 10 so gering als möglich gehalten werden, um bei einer Auslenkung der Elastomerlager 10 und bei einer hohen vertikalen Belastung ein Ausknicken des mit Bewehrungselementen 17 versehenen Elastomerlagerkörpers 14 zu vermeiden. In diesem geometrischen Zustand ist durch den Aufbau des Elastomerlagers 10 gewährleistet, daß durch die verbleibende Lagerfläche 74 eine höchstmöglich in Hauptbelastungsrichtung - gemäß Pfeil 16 - auftretende Beanspruchung abgetragen wird.

In den gemeinsam beschriebenen Fig. 10 und 11 ist die Lageranordnung 9 für eine Mittellamelle 66 gezeigt.

Der Querträger 69 zur Abstützung der Mittellamelle 66 weist in der Seitenansicht einen dreiecksförmigen Querschnitt auf, wobei in der Mittellamelle 66 abgewandten Endbereichen beidseits ein Steg 77 angeformt ist, sodaß der Querträger 69 in der Stirnansicht in etwa den Querschnitt eines auf dem Kopf stehenden T entspricht. Im der Mittellamelle 66 zugewandten Bereich bildet der Querträger 69 die Kontaktfläche 70 aus, über welche er mit einer Unterseite 78 der Mittellamelle 66 bewegungsfest verbunden, insbesondere verschweißt ist. Dadurch ist die Mittellamelle 66 auf dem Querträger 69 kraft- und oder formschlüssig befestigt und ist auf den dieser beidseits benachbarten Zwischenlamellen 65 über weitere Elastomerlager 10 in mit den Zwischenlamellen 65 verbundenen Halteprofilen 67 abgestützt.

In den beiden der Längsmittelachse 49 der Mittellamelle 66 abgewandten Endbereichen des Querträgers 69 weisen die Stege 77 Bohrungen 79 auf, welche mit den Bohrungen 32, 33 der Anlageplatte 13 der Elastomerlager 10 sich fluchtend überdecken und so der Querträger 69 mit den Anlageplatten 13 der Elastomerlager 10 bewegungsfest über Befestigungsmittel 80 verbunden werden kann. Diese Befestigung kann vorzugsweise durch eine Verschraubung ausgebildet werden, da diese eine bewegungsfeste Verbindung, jedoch eine im Bedarfsfall lösbare Verbindung darstellt.

Die Verbindungsplatten 15 der Elastomerlager 10 sind nun über Befestigungsund/oder Verstellmittel 37 bewegungsfest mit dem Halteprofil 67 verbunden, wobei auf die genaue Befestigung des Elastomerlagers 10 auf dem Halteprofil 67 in der folgenden Fig. 12 näher eingegangen wird.

Dadurch ergibt sich, daß das Elastomerlager 10 über die beiden die Anlageplatte 13 durchsetzenden Befestigungsmittel 80 im Bereich des Steges 77 des Querträgers 69 über ein Halteprofil 67 mit der Zwischenlamelle 65 verbunden ist. Weiters sind die Elastomerlager 10 zur Abstützung der Mittellamelle 66 auf zwei diesen auf gegenüberliegenden Seiten jeweils unmittelbar benachbarten Zwischenlamellen 65 in einer senkrecht zur Längmittelsachse 49 der Lamellen verlaufenden Ebene angeordnet.

Wird nun auch hier die Spaltweite 71 verringert, so kommt es ebenfalls zu einer gleichmäßigen Verringerung der Lamellenabstände 75 und zu einer Auslenkung der Elastomerlager 10 bzw. der Elastomerlagerkörper 14 durch die auf die Lageranordnung 9 einwirkende Horizontalbeanspruchung. Durch diese Ausbildung der Lageranordnung 9 wird nicht nur die durch das Befahren mit Fahrzeugen bedingte Vertikalbelastung der Überbrückungsvorrichtung 1 abgetragen, sondern gleichzeitig auch eine gleichmäßige Aufteilung der Mittellamelle 66 bzw. den Zwischenlamellen 65 über die Dehnungsfuge 2 zur Fugenüberbrückung sichergestellt. Dazu ist es weiters auch möglich, gleichmäßige Lamellenabstände 75 zwischen den einzelnen Mittellamellen 66 bzw. Zwischenlamellen 65 bei den unterschiedlichen Dehnungszuständen der Bauwerksteile 43 einzuhalten.

Weiters sei hier erwähnt, daß durch die Auslegung des Elastomerlagers 10 die Elastizitäten an die in unterschiedlichen Raumrichtungen auftretenden Belastungen einfach angepaßt werden kann und trotzdem eine hohe Lastabtragung über die Elastomerlager 10 sichergestellt wird, sodaß auch bei höheren Belastungen mit einer geringen Anzahl von Elastomerlagern 10 für die Abstützung der Mittellamelle 66 bzw. der Zwischenlamellen 65 das Auslangen gefunden werden kann. Die Verformungseigenschaft des Elastomerlagers 10 ist in Richtung der zur Längsmittelachse 24 bzw. Hauptbelastungsrichtung - gemäß Pfeil 16 - geringer als quer zur Hauptbelastungsrichtung - gemäß Pfeil 16 -, wobei jedoch durch die geringere Dicke 19 der Bewehrungselemente 17 eine höhere Anzahl derselben angeordnet werden können und trotzdem eine ausreichende Querverstellbarkeit oder Querverformbarkeit des Elastomerlagers 10 für die exakte Positionierung der einzelnen Lamellen erzielt werden kann.

In der Fig. 12 ist eine Auflagereinrichtung 81 in Form des Halteprofils 67 zur Lagerung des die Mittellamelle 66 aufnehmenden Querträgers 69 unter Zwischenschaltung eines bewährten Elastomerlagers 10 dargestellt.

Das vorzugsweise aus Metall gebildete Halteprofil 67 weist eine U-förmige Ausbildung auf, wobei Schenkel 82 des Halteprofils 67 bzw. ihre Stirnendflächen 83 bewegungsfest mit der Unterseite 78 einer Zwischenlamelle 65 verbunden, vorzugswei se verschweißt sind. Diese beiden Schenkel 82 sind über eine quer zu diesen verlaufende Basis 84 verbunden. Zwischen der Basis 84 und den Schenkeln 82 angeordnete Eckbereiche 85 des Halteprofils 67 sind durch Radien 86 abgerundet, um so eine möglicherweise zu einem Bruch führende Kerbwirkung in diesen Bereichen vermeiden zu können.

Die Basis 84 weist weiters mit den Bohrungen 34, 36 der Verbindungsplatte 15 des Elastomerlagers 10 korrespondierende Bohrungen 87, 88 auf, über welche eine Befestigung des Elastomerlagers 10 bzw. der Verbindungsplatte 15 des Elastomerlagers 10 auf der Basis 84 des Halteprofils 67 über Befestigungs- und/oder Verstellmittel 37 ermöglicht wird. Das Elastomerlager 10 erstreckt sich nun in Richtung der Stirnendflächen 83 mit seinen im Elastomerlagerkörper 14 angeordneten und schematisch dargestellten Bewehrungseinlagen 17 bis zur Anlageplatte 13, welche deckungsgleich an einem Steg 77 des Querträgers 69 zur Anlage kommt. Dieser Steg 77 ist nun über mit den Bohrungen 32, 33 der Anlageplatte 13 korrespondierenden Bohrungen 89, 90 des Steges 77 über die Befestigungsmittel 80 bewegungsfest verbunden. Bevorzugt ist eine Ausbildung der Befestigung bzw. der Befestigungsmittel 80 durch Schrauben, da somit eine gesicherte Verbindung erreicht wird, welche im Bedarfsfall auch wieder gelöst werden kann. Weiters weist der Querträger 69 einen Steg 91 auf, welcher sich in Richtung der Mittellamelle 66 erstreckt und welcher - wie zuvor kurz beschrieben - mit einer Kontaktfläche 70 mit der Mittellamelle 66 bewegungsfest verbunden, vorzugsweise verschweißt ist.

Durch diese Ausbildung des Halteprofils 67 ergibt sich der überraschende Vorteil, daß das Halteprofil 67 als Sicherung gegen Bruch des Elastomerlagers 10 ausgebildet ist. Führt es nun durch einen Materialfehler des Elastomerlagerkörpers 14 bzw. durch widrige äußere Einflüsse zu einem Bruch des Elastomerlagers 10, so ist das Halteprofil 67 als eine Art Fangkäfig ausgebildet, wodurch eine Unterseite 92 des Querträgers 69 bzw. des Steges 77 auf einer Oberseite 93 der Basis 84 des Halteprofils 67 zu liegen kommt. Durch diese Ausbildung dieser Lageranordnung 9 wird ein notdürftiger Betrieb der Überbrückungsvorrichtung 1 bis zu den erforderlichen Wartungs- bzw. Reparaturarbeiten ermöglicht.

In den Fig. 13 und 14 ist eine andere Ausführungsvariante der Überbrückungsvorrichtung 1 in Draufsicht geschnitten bzw. in Seitenansicht geschnitten dargestellt.

Hier sind die Elastomerlager 10 liegend ausgeführt, d.h., daß die Längsmittelachsen 24 der Elastomerlager 10 parallel zu Mittelachsen 68 der Mittellamelle 66 bzw. der Zwischenlamellen 65 verlaufen. Die Elastomerlager 10 sind unterhalb der Mittellamelle 66 bzw. der Zwischenlamellen 65 angeordnet und sind über Befestigungs- und/oder Verstellmittel 37, insbesondere Schrauben 38, mit einem Stützkörper 94 verbunden. Dieser Stützkörper 94 ist an der Unterseite 78 der Mittellamelle 66 bzw. der Zwischenlamellen 65 angeschweißt bzw. einstückig angeformt und erstreckt sich quer zur Längsmittelachse 24 in zu den Lamellen entgegengesetzter Richtung.

Auf einer Seitenfläche 95 des Stützkörpers 94 ist über Befestigungsmittel 37, vorzugsweise Schrauben 38, die Anlageplatte 13 eines Elastomerlagers 10 befestigt. Auf der der Seitenfläche 95 gegenüberliegenden Seitenfläche 96 des Stützkörpers 94 ist weiters ein Stützarm 97 angeordnet. Über diesen Stützarm 97 ist die Verbindung zweier Elastomerlager 10, welche quer zu den Mittelachsen 68 verlaufen, ausgebildet. Dieser Stützarm 97 ist vorzugsweise aus sehr widerstandsfähigem Material wie z.B. Metall gebildet. Weiters ist an der Verbindungsplatte 15 des Elastomerlagers 10 ein Randstützarm 98 angeordnet, welcher ebenfalls über Befestigungs- und/oder Verstellmittel 37, insbesondere Schrauben 38, mit dieser verbunden ist. Dieser Randstützarm 98 erstreckt sich nun von der Verbindungsplatte 15 des Elastomerlagers 10 in Richtung des Wandtragprofils 41 und ist mit diesem bewegungsfest verbunden, insbesondere verschweißt. Durch diese bewegungsfeste Verbindung des Randstützarmes 98 mit dem Wandtragprofil 41 ist eine ausreichende Abstützung dieser Lageranordnung 9 in Fahrbahnlängsrichtung möglich.

Der Stützarm 97 ist nun in einem dem Stützkörper 94 abgewandten Endbereich wiederum über Befestigungs- und/oder Verstellmittel 37 mit der Verbindungsplatte 15 des nachfolgenden bzw. auf der Mittellamelle 66 angeordneten Elastomerlagers 10 verbunden.

Die Ausbildung der Lageranordnung 9, welche auf dem weiteren Wandtragprofil 41 angeordnet ist, ergibt sich durch die Spiegelung der ersten Lageranordnung 9 um die Mittelachse 68 der Mittellamelle 66 und eine Querachse 99, welche sich in Fahrbahnlängsrichtung erstreckt.

Durch diese besondere Anordnung der Elastomerlager 10 in liegender Stellung wird es ermöglicht, anstelle vertikaler Lasten horizontale Lasten in Lamellenlängsrichtung abzutragen. Dadurch ist es möglich, Lageranordnungen 9 nur mit vertikal ausgerichteten Elastomerlagern 10 oder nur mit horizontal ausgerichteten Elastomerlagern 10 in einer Überbrückungsvorrichtung 1 anzuordnen. Selbstverständlich kann auch eine Kombination der unterschiedlichen Lageranordnungen 9 Verwendung finden, was von den verschiedenen Belastungsarten abhängig ist.

Werden Fahrbahnübergänge schräg befahren bzw. sind schräg zur Fahrbahnlängsrichtung ausgerichtet, ist also die Fahrtrichtung und damit die Richtung der Bremskräfte nicht rechtwinkelig zu den Lamellen, entsteht beim Überrollen und Bremsen eine in Lamellenlängsrichtung wirkende, horizontale Lastkomponente. Es ist daher zweckmäßig, pro Mittellamelle 66 bzw. Zwischenlamelle 65 an einer Stelle ein Elastomerlager 10 liegend anzuordnen, um ungewollte Horizontalbewegungen der Lamellen zu verhindern. Die Anordnung der Elastomerlager 10 erfolgt derart, daß sich ihre Bewegungsrichtung mit der Bewegungsrichtung der Mittellamelle 66 bzw. der Zwischenlamellen 65 deckt und vertikale Belastungen zu einer Schubverformung führen.

Weiters ist diese Überbrückungsvorrichtung 1 derart ausgeführt, daß die Elastomerlager 10 unterhalb der Mittellamelle 66 angeordnet sind und mit den Zwischenlamellen 65 über einen mit dieser bewegungsverbundenen Stützkörper 94 über die Anlageplatte 13 bzw. die Verbindungsplatte 15 verbunden sind und die weitere Anlageplatte 13 des Elastomerlagers 10 über einen Stützarm 97 bzw. einen Randstützarm 98 auf der benachbarten Zwischenlamelle 65 oder dem Wandtragprofil 41 abgestützt ist. Weiters sind die Elastomerlager 10 von einer mittig angeordneten Mittellamelle 66 über die zwischen dieser und dem Wandtragprofil 41 angeordneten Zwischenlamelle 65 mit dem Wandtragprofil 41 verbunden und das weitere Elastomerlager 10 ist über die zwischen dieser und dem weiteren Wandtragporfil 41 angeordneten Zwschenlamelle 65 mit dem weiteren Wandtragprofil 41 verbunden bzw. auf diesen abgestützt. Auch sind die Elastomerlager 10 zwischen der Mittellamelle 66 und einer Zwischenlamelle 65 oder unterschiedlichen Zwischenlamellen 65 oder der Zwischenlamelle 65 und dem Wandtragprofil 41 jeweils in Richtung der Mittleachse 68 der Lamellen einander benachbart angeordnet. Weiters ist ein Abstand 100 zwischen zwei Mittelachsen 68 einer Mittellamelle 66 und einer Zwischenlamelle 65 gleich groß einem Abstand 101 zwischen einer Längsmittelachse 24 eines der Mittellamelle 66 zugeordneten Elastomerlagers 10 und der Lägnsmittelachse 24 eines einer Zwischenlamelle 65 zugeordneten Elastomerlagers 10.

In der Fig. 15 ist eine weitere Ausführungsvariante der Lageranordnungen 9 für eine Zwischenlamelle 66 und zwei dieser Mittellamelle 66 benachbart angeordneten Zwischenlamellen 65 gezeigt.

Hierbei handelt es sich um eine Darstellung gemäß der Fig. 10, wo die Mittellamelle 66 nicht über den Querträger 69 auf den Zwischenlamellen 65 abgestützt ist. Weiters sei hier festgehalten, daß die Abstützung der den Wandtragprofilen 41 benachbarten Zwischenlamellen 65 gemäß der Darstellung der Fig. 8 erfolgt.

Bei dieser Ausführungsvariante ist die Mittellamelle 66 an ihrer Unterseite 78 ebenfalls mit einem Elastomerlager 10 über Befestigungs- und/oder Verstellmittel 37 befestigt. Die auf der Mittellamelle 66 befestigten Elastomerlager 10 sind wiederum mit ihrer Verbindungsplatte 15 mit der Basis 60 des Stützelementes 45 über Befestigungs- und/oder Verstellmittel 37 verbunden.

Das Stützelement 45 ist hier gleich bzw. ähnlich der Darstellung in Fig. 4 ausgebildet, wobei es sich hier um einen Bauteil mit U-förmigem Querschnitt, vorzugsweise aus Metall handelt. Um unnötige Wiederholungen zu vermeiden, wird für die Befestigung der Elastomerlager 10 auf den Stützelementen 45 auf die detaillierte Beschreibung in der Fig. 6 hingewiesen.

Die Stützelemente 45 sind in dieser Ausführungsvariante mit den Zwischenlamellen 65 zugewandten Stirnkanten 104 der Schenkel des U-Profils mit den Unterseiten 78 derselben bewegungsfest verbunden bzw. vorzugsweise verschweißt. Die Zwischenlamellen 65 sind wiederum über Elastomerlager 10, welche auf Stützelementen 45 befestigt sind, gelagert. Diese den Zwischenlamellen 65 zugeordneten Stützelemente 45 sind wiederum auf den in das Widerlager 4 bzw. in das Tragwerk 5 eingegossenen Wandtragprofilen 41 befestigt, vorzugsweise verschweißt, wie dies besser aus der Fig. 8 ersichtlich ist.

Durch diese erfindungsgemäße Ausbildung der Überbrückungsvorrichtung 1 für eine Dehnungsfuge 2 sind jeder Mittellamelle 66 bzw. Zwischenlamelle 65 mehrere in Längsrichtung der Lamellen beabstandete Elastomerlager 10 zugeordnet, wobei deren Anzahl auf jeder Lamelle zumindest zwei bzw. ein Vielfaches von zwei betragen muß. Der Vorteil gegenüber den in der Fig. 8 gezeigten Lageranordnungen 9 ergibt sich daraus, daß jeder Lamelle Elastomerlager 10 zugeordnet sind, wodurch eine höhere Spaltweite 71 der Dehnungsfuge 2 in Fahrbahnlängsrichtung gegenüber den vorangegangenen Ausführungsvarianten ermöglicht wird. Durch diese vorteilhafte Ausbildung der Überbrückungsvorrichtung 1 wird auch bei höheren Spaltweiten 71 eine gleichmäßige Verstellung der Lamellen in Fahrbahnlängsrichtung erreicht, wodurch auch konstante Lamellenabstände 75 zwischen den einzelnen Lamellen gewährleistet sind.

Durch die Verwendung der Stützelemente 45 zur Abstützung der Mittellamelle 66 gegenüber den Zwischenlamellen 65, welche gleich den Stützelementen 45, die die Zwischenlamellen 65 auf den Wandtragprofilen 41 abstützen, ausgebildet sind, wird die Anzahl der Bauteile zur Montage der Überbrückungsvorrichtung 1 verringert, wodurch eine kostengünstigere Ausführung der Überbrückungsvorrichtung 1 ermöglicht wird.

Grundsätzlich sei festgehalten, daß jede Lamelle auf jeder benachbarten Lamelle oder dem Wandtragprofil 41 über zumindest zwei- oder ein beliebig Mehrfaches davon an Elastomerlagern 10 abgestützt ist. Weiters sind die Elastomerlager 10 bzw. Lageranordnungen 9 zwischen der Mittellamelle 66 und einer Zwischenlamelle 65 oder unterschiedlichen Zwischenlamellen 65 oder der Zwischenlamelle und dem Wandtragprofil 41 jeweils in Richtung der Mittelachse 68 der Lamellen distanziert voneinander, abwechselnd aufeinanderfolgend angeordnet sind. Durch diese vorteilhafte Ausbildung wird eine gleichmäßige Verstellung der Lamellen in der Spaltweite 71 bzw. eine parallele Anordnung derselben gewährleistet.

Abschließend sei darauf hingewiesen, daß in den zuvor beschriebenen Ausführungsbeispielen einzelne Teile unproportional vergrößert dargestellt wurden, um das Verständnis der erfindungsgemäßen Lösung in den Ausführungsbeispielen zu verbessern.

### Bezugszeichenaufstellung

- 1: Überbrückungsvorrichtung
- 2: Dehungsfuge
- 3: Fahrbahn
- 4: Widerlager
- 5: Tragwerk

- 6: Brücke
- 7: Randlamelle
- 8: Mittel- und/oder Zwischenlamelle
- 9: Lageranordnung
- 10: Elastomerlager

- 11: Berg
- 12: Tunnel
- 13: Anlageplatte
- 14: Elastomerlagerkörper
- 15: Verbindungsplatte

- 16: Pfeil
- 17: Bewehrungselement
- 18: Elastomerschichte
- 19: Dicke
- 20: Breite

- 21: Breite
- 22: Höhe
- 23: Dicke
- 24: Längsmittelachse
- 25: Betrag

- 26: Stirnfläche
- 27: Länge
- 28: Breite
- 29: Ausrundung
- 30: Unterseite

- 31: Stirnfläche
- 32: Bohrung
- 33: Bohrung
- 34: Bohrung
- 35: Bohrung

- 36: Bohrung
- 37: Befestigungs- und/oder Verstellmittel
- 38: Schraube
- 39: Gewinde
- 40: Dicke

- 41: Wandtragprofil
- 42: Verankerungselement
- 43: Bauwerksteil
- 44: Haltekonstruktion
- 45: Stützelement

- 46: Bauteil
- 47: Seitenfläche
- 48: Lageranordnung
- 49: Längsmittelachse
- 50: Oberfläche

- 51: Oberfläche
- 52: Fahrbahnteilfläche
- 53: Bewehrungselement
- 54: Außenfläche
- 55: Außenfläche

- 56: Distanz
- 57: Mittellängsachse
- 58: Auflagerentfernung
- 59: Stirnende
- 60: Basis

- 61: Bohrung
- 62: Aufnahmeöffnung
- 63: Mittelsteg
- 64: Sacklochbohrung
- 65: Zwischenlamelle

- 66: Mittellamelle
- 67: Halteprofil
- 68: Mittelachse
- 69: Querträger
- 70: Kontaktfläche

- 71: Spaltweite
- 72: Doppelpfeil
- 73: Breite
- 74: Lagerfläche
- 75: Lamellenabstand

- 76: Winkel
- 77: Steg
- 78: Unterseite
- 79: Bohrung
- 80: Befestigungsmittel

- 81: Auflagereinrichtung
- 82: Schenkel
- 83: Stirnendfläche
- 84: Basis
- 85: Eckbereich

- 86: Radius
- 87: Bohrung
- 88: Bohrung
- 89: Bohrung
- 90: Bohrung

- 91: Steg
- 92: Unterseite
- 93: Oberseite
- 94: Stützkörper
- 95: Seitenfläche

- 96: Seitenfläche
- 97: Stützarm
- 98: Randstützarm
- 99: Querachse
- 100: Abstand

- 101: Abstand
- 102: Rad
- 103: Absenkung
- 104: Stirnseite

## Patentansprüche

1. Elastomerlager (10) für eine Lageranordnung für Lamellen einer Dehnungsfuge in einer Fahrbahn, insbesondere von Brücken mit einem Elastomerelement, wobei in Hauptbelastungsrichtung des Elastomerlagers (10) mehrere über Bewehrungselemente (17) zumindest teilweise von einander getrennte Elastomerschichten (18) angeordnet sind, **dadurch gekennzeichnet, daß** deren Dicke (23) nur zwischen 1 % und 20 %, bevorzugt zwischen 2 mm und 10 mm, der dazu senkrecht verlaufenden Breitenabmessung der Elastomerschichten beträgt.

2. Elastomerlager nach Anspruch 1, **dadurch gekennzeichnet, daß** eine Höhe (22) der Bewehrungselemente (17) geringer ist als die Dicke (23) der Elastomerschichten (18).

3. Elastomerlager nach Anspruch 1 oder 2, **dadurch gekennzeichnet, daß** der Elastomerlagerkörper (14) in seinen beiden parallel zu den Bewehrungselementen (17) verlaufenden Stirnflächen (26, 31) je mit einer an- oder eingeformten, insbesondere aus Metall oder Kunststoff oder einem Verbundmaterial, bestehenden Anlageplatte (13) bzw. Verbindungsplatte (15) verbunden ist.

4. Elastomerlager nach einem oder mehreren der vorhergehenden Ansprüche, **dadurch gekennzeichnet, daß** die Anlageplatte (13) und die Verbindungsplatte (15) mit Bohrungen (32 bis 36) zur Aufnahme von Befestigungs- und/oder Verstellmittel (37), insbesondere Schrauben (38) ausgebildet ist.

5. Elastomerlager nach einem oder mehreren der vorhergehenden Ansprüche, **dadurch gekennzeichnet, daß** die Verbindungsplatte (15) und/oder ein Bewehrungselement (17) von dem die Elastomerschichten (18) bildenden Elastomer umhüllt bzw. in dieses eingebettet sind.

6. Elastomerlager nach einem oder mehreren der vorhergehenden Ansprüche, **dadurch gekennzeichnet, daß** eine der Verbindungsplatten (15) durch eine den Außenumfang des die Bewehrungselemente (17) aufnehmenden Teils überragende Anlageplatte (13) gebildet ist und die vorragenden Teile der Anlageplatte (13) über eine Ausrundung mit einer der Elastomerschichten (18) verbunden sind.

7. Elastomerlager nach einem oder mehreren der vorhergehenden Ansprüche, **dadurch gekennzeichnet, daß** die Bewehrungselemente (17) aus Textilien wie Geweben, Gewirken, Netzen, Gittern, Vliesen oder sonstige beliebige faser- bzw. fadenförmige Materialien aus Metall, Keramik, Natur- oder Kunststoffen oder in beliebiger Mischung gebildet sind.

8. Elastomerlager nach einem oder mehreren der vorhergehenden Ansprüche, **dadurch gekennzeichnet, daß** die Bewehrungselemente (17) in Bezug auf eine zentrale Längsmittelachse (24) konzentrisch bzw. zentriert angeordnet sind.

9. Elastomerlager nach einem oder mehreren der vorhergehenden Ansprüche, **dadurch gekennzeichnet, daß** die Elastomerschichten (18) in Längsrichtung der Längsmittelachse (24) eine höhere Steifigkeit aufweisen als in dazu senkrechter Richtung.

10. Elastomerlager nach einem oder mehreren der vorhergehenden Ansprüche, **dadurch gekennzeichnet, daß** das Elastomer durch Kautschuk, insbesondere Naturkautschuk gebildet ist.

11. Elastomerlager nach einem oder mehreren der vorhergehenden Ansprüche, **dadurch gekennzeichnet, daß** die Shore-Härte des Elastomers, insbesondere der Elastomerschichten (18) zwischen den Bewehrungselementen (17) zwischen 50 Shore A und 90 Shore A bevorzugt zwischen 65 Shore A und 70 Shore A beträgt.

12. Elastomerlager nach einem oder mehreren der vorhergehenden Ansprüche, **dadurch gekennzeichnet, daß** die Elastomerschicht (18) an einer Anlage- bzw. Verbindungsplatte (13, 15) und/oder einem Bewehrungselement (17) anvulkanisiert ist.

13. Elastomerlager nach einem oder mehreren der vorhergehenden Ansprüche, **dadurch gekennzeichnet, daß** eine Anlage- bzw. Verbindungsplatte (13, 15) und/oder ein Bewehrungselement (17) in die Elastomerschichte (18) einvulkanisiert ist.

14. Elastomerlager nach einem oder mehreren der vorhergehenden Ansprüche, **dadurch gekennzeichnet, daß** die Abmessung der Verbindungsplatte (15) zumindest einer senkrecht zu den Bewehrungselementen (17) verlaufende Bauhöhe des Elastomerlagerkörpers (14) zwischen den Anlage- bzw. Verbindungsplatten (13, 15) entspricht.

15. Elastomerlager nach einem oder mehreren der vorhergehenden Ansprüche, **dadurch gekennzeichnet, daß** eine Masse der Anlageplatte (13) und eine Distanz zwischen dem Elastomerlagerkörper (14) und einem Schweißbereich zur Ableitung einer Wärmemenge zur Erzielung einer Oberflächentemperatur der Anlageplatte (13) im Anhaftungsbereich der Elastomerschichte (18) von kleiner 120° C ausgebildet ist.

16. Elastomerlager nach einem oder mehreren der vorhergehenden Ansprüche, **dadurch gekennzeichnet, daß** in der Anlage- bzw. Verbindungsplatte (13, 15) senkrecht zu den Bewehrungselementen (17) mehrere, vorzugsweise zwei, insbesondere mit Gewinde (39) versehene Bohrungen (32 bis 36) angeordnet sind.

17. Elastomerlager nach einem oder mehreren der vorhergehenden Ansprüche, **dadurch gekennzeichnet, daß** im Bereich der Anlageplatte (13) und der Verbindungsplatte (15) bzw. diese aufnehmend oder durchsetzend mehrere vorzugsweise mit Gewinde (39) versehene Bohrungen (32 bis 36) für Befestigungs- und/oder Verstellmittel (37), insbesondere Schrauben (38) angeordnet sind, die senkrecht zu den Bewehrungselementen (17) ausgerichtet sind.

18. Lageranordnung für Lamellen zum Überbrücken einer Dehnungsfuge zwischen zwei Bauteilen, insbesondere der Fahrbahn auf Brücken, mit zumindest einer Mittellamelle, die über Elastomerelemente auf den Bauteilen abgestützt sind, **dadurch gekennzeichnet, daß** die Elastomerelemente durch ein Elastomerlager (10) nach einem der Ansprüche 1 bis 17 gebildet sind.

19. Lageranordnung nach Anspruch 18, **dadurch gekennzeichnet, daß** eine Mittel- und/oder Zwischenlamelle (8, 66; 65) über das Elastomerlager (10) auf einem auf einem Wandtragprofil (41) und/oder Bauwerkteil (43) oder einer Zwischenlamelle (65) befestigten Stützelement (45) abgestützt ist.

20. Lageranordnung nach den Ansprüchen 18 oder 19, **dadurch gekennzeichnet, daß** jede Lamelle auf jeder benachbarten Lamelle oder dem Wandtragprofil (41) über zumindest zwei- oder ein beliebiges Mehrfaches von zwei an Elastomerlagern (10) abgestützt ist.

21. Lageranordnung nach einem oder mehreren der vorhergehenden Ansprüche 18 bis 20, **dadurch gekennzeichnet, daß** jeder Lamelle zumindest zwei- oder ein beliebiges Mehrfaches von zwei an Elastomerlagern (10) zugeordnet sind und die beiden jeweils ein Paar bildenden Elastomerlager (10) derart mit den Mittel- und/oder Zwischenlamellen (8, 66; 65) bzw. den Wandtragprofilen (41) verbunden sind, daß sie bei in Lamellenlängsrichtung entgegengesetzten Bewegungsrichtungen abwechselnd druckbeaufschlagt sind.

22. Lageranordnung nach einem oder mehreren der vorhergehenden Ansprüche 18-21, **dadurch gekennzeichnet, daß** die Verbindungsplatte (15) und die Anlageplatte (13) in der neutralen Ruhestellung der Lamellen konzentrisch zueinander angeordnet sind.

23. Lageranordnung nach einem oder mehreren der vorhergehenden Ansprüche 18-22, **dadurch gekennzeichnet, daß** Oberflächen der Verbindungs- bzw. Anlageplatte (15, 13) der Elastomerlager (10) parallel zu Fahrbahnteilflächen (52) der Lamellen ausgerichtet sind.

24. Lageranordnung nach einem oder mehreren der vorhergehenden Ansprüche 18-23, **dadurch gekennzeichnet, daß** Oberflächen (50, 51) der Verbindungs- bzw. Anlageplatte (15, 13) der Elastomerlager (10) senkrecht zur Längsmittelachse (49) der Lamellen ausgerichtet sind.

25. Lageranordnung nach einem oder mehreren der vorhergehenden Ansprüche 18-24, **dadurch gekennzeichnet, daß** das Wandtragprofil (41) und/oder das Stützelement (45) mit im Bauwerksteil (43) verankerte oder in diese eingegossene Bewehrungselemente (53) über Befestigungselemente, z.B. eine Schweißnaht oder Schrauben gehaltert ist.

26. Lageranordnung nach einem oder mehreren der vorhergehenden Ansprüche 18-25, **dadurch gekennzeichnet, daß** die in Hauptbelastungsrichtung - gemäß Pfeil (16) - verlaufende Längsmittelachse (24) des Elastomerlagers (10) parallel und in Draufsicht deckungsgleich mit der Längsmittelachse (49) der Mittel- und/oder Zwischenlamelle (8) ausgerichtet ist und über eine Anlageplatte (13) mit einer Mittel- und/oder Zwischenlamelle (8) und mit der Verbindungsplatte (15) mit einer weiteren Lamelle oder einem Stützelement (45) auf dem Wandtragprofil (41) abgestützt ist.

27. Lageranordnung nach einem oder mehreren der vorhergehenden Ansprüche 18-26, **dadurch gekennzeichnet, daß** eine in Längsrichtung der Mittel- und/oder Zwischenlamellen (8, 66; 65) bestehende Auflagerentfernung (58) der die Mittel- und/oder Zwischenlamelle (8, 66; 65) abstützenden Elastomerlager (10) geringer ist als eine Periode einer auf die Mittel- und/oder Zwischenlamelle (8, 66; 65) einwirkende, durch eine Erregerfrequenz erzeugte Schwingung.

28. Lageranordnung nach einem oder mehreren der vorhergehenden Ansprüche 18-27, **dadurch gekennzeichnet, daß** eine in Längsrichtung der Mittel- und/oder Zwischenlamellen (8, 66; 65) bestehende Auflagerentfernung (58) der den Mittel- und/oder Zwischenlamelle (8, 66; 65) abstützenden Elastomerlager (10) geringer ist als eine doppelte Periode einer auf die Mittel- und/oder Zwischenlamelle (8, 66; 65) einwirkende, durch eine Erregerfrequenz erzeugte Schwingung und daß zwischen den beiden Elastomerlagern (10) eine, bevorzugt durch ein Elastomerlager (10) gebildete Dämpfungsvorrichtung in Form eines weiteren Elastomerlagers (10), angeordnet ist.

29. Lageranordnung nach einem oder mehreren der vorhergehenden Ansprüche 18-28, **dadurch gekennzeichnet, daß** die Auflagerentfernung (58) zwischen zwei Elastomerlagern (10) bzw. einem Elastomerlager (10) und einer Dämpfungsvorrichtung kleiner als 2 m, bevorzugt kleiner als 1,7 m, ist.

30. Lageranordnung nach einem oder mehreren der vorhergehenden Ansprüche 18-29, **dadurch gekennzeichnet, daß** die Auflagerentfernung (58) zwischen zwei Elastomerlagern (10) bzw. einem Elastomerlager (10) und einer Dämpfungsvorrichtung zwischen 1,3 m und 0,7 m beträgt.

31. Lageranordnung nach einem oder mehreren der vorhergehenden Ansprüche 18-30, **dadurch gekennzeichnet, daß** ein Stützelement (45) eines Wandtragprofils (41) zur Anlage an einer Seitenfläche (47) eines Bauwerkteils (43) ausgebildet ist.

32. Lageranordnung nach einem oder mehreren der vorhergehenden Ansprüche 18-31, **dadurch gekennzeichnet, daß** das Wandtragprofil (41) über mit diesem einstückig verbundenen, bevorzugt im Bauwerksteil (43) eingesetzten Verankerungselment (42) gehalten ist.

33. Lageranordnung nach einem oder mehreren der vorhergehenden Ansprüche 18-32, **dadurch gekennzeichnet, daß** das Stützelement (45) durch zumindest einen Bauteil mit U-förmigem Querschnitt gebildet ist, der im Bereich der Stirnenden (59) der Schenkel mit dem Elastomerlager (10) und im Bereich der Seitenfläche (47) mit dem Wandtragprofil (41) verbunden ist.

34. Lageranordnung nach einem oder mehreren der vorhergehenden Ansprüche 18-33, **dadurch gekennzeichnet, daß** eine Aufnahmeöffnung (62) für das Befestigungsund/oder Verstellmittel (37) des Elastomerlagers (10) in einem Mittelsteg (62) der Mittel- und/der Zwischenlamelle (8) angeordnet ist.

35. Lageranordnung nach einem oder mehreren der vorhergehenden Ansprüche 18-34, **dadurch gekennzeichnet, daß** die Aufnahmeöffnungen (62) für die Befestigungsund/oder Verstelimittel (37) in einem mit dem Mittelsteg (63) überschneidenden, zumindest überlappenden Querschnittsbereich der dem Elastomerlager (10) zugewandten Unterseite (78) der Mittel- und/oder Zwischenlamelle (8, 66; 65) angeordnet ist.

36. Lageranordnung nach einem oder mehreren der vorhergehenden Ansprüche 18-35, **dadurch gekennzeichnet, daß** das Elastomerlager (10) über die beiden die Anlageplatte (13) durchsetzenden Befestigungs- und/oder Verstellmittel (37) im Bereich des Mittelsteges (63) oder in einem den Mittelsteg (63) überlappenden Bereich der Unterseite (78) mit der Mittel- und/oder Zwischenlamelle (8, 66; 65) verbunden sind.

37. Lageranordnung nach einem oder mehreren der vorhergehenden Ansprüche 18-36, **dadurch gekennzeichnet, daß** eine senkrecht zur Längsmittelachse (24) gemessene Breite (21) des Elastomerlagerkörpers (14) und/oder Bewehrungselemente (17) um ein in einer die Längsmittelachse (24) aufnehmenden Ebene maximales Verstellmaß zwischen der Anlage- und/oder Verbindungsplatte (13, 15) größer ist als die aus der für die Aufnahme der maximalen Lagerbelastung benötigten Lagerfläche (74) errechnete Breite (21) des Elastomerlagerkörpers (14).

38. Lageranordnung nach einem oder mehreren der vorhergehenden Ansprüche 18-37, **dadurch gekennzeichnet, daß** eine Überlappungsfläche zwischen der den Anlageund/oder Verbindungsplatten (13, 15) zugewandten Stirnflächen (26, 31) des Elastomerlagerkörpers (14) bei in einer dessen Längsmittelachse (24) aufnehmenden Ebene erfolgter Verschiebung der Anlage- und/oder Verbindungsplatten (13, 15) sich in einer parallel zur Längsmittelachse (24) gesehenen Richtung um eine Überlappungsfläche bzw. Lagerfläche (74) überlappen, die der Querschnittfläche des Elastomerlagerkörpers (14) für die maximal zulässige aufnehmbare Traglast entspricht.

39. Lageranordnung nach einem oder mehreren der vorhergehenden Ansprüche 18-38, **dadurch gekennzeichnet, daß** die Elastomerlager (10) zur Abstützung einer Mittellamelle (66) auf zwei diesen auf gegenüberliegenden Seiten jeweils unmittelbar benachbarten Zwischenlamellen (65) in einer senkrecht zur Mittelachse (68) der Lamellen verlaufenden Ebene angeordnet sind.

40. Lageranordnung nach einem oder mehreren der vorhergehenden Ansprüche 18-39, **dadurch gekennzeichnet, daß** eine Mittellamelle (66) über die Elastomerlager (10) oder über je ein Elastomerlager (10) auf jeden beidseits parallel verlaufenden Zwischenlamellen (65) über einen Querträger (69) abgestützt ist.

41. Lageranordnung nach einem oder mehreren der vorhergehenden Ansprüche 18-40, **dadurch gekennzeichnet, daß** die Elastomerlager (10) unterhalb der Mittellamelle (66) angeordnet sind und mit der Zwischenlamelle (65) über einen mit dieser bewegungsfest verbundenen Stützkörper (94) über die Anlageplatte (13) bzw. die Verbindungsplatte (15) verbunden sind und die weitere Anlageplatte (13) des Elastomerlagers (10) über einen Stützarm (97) bzw. einen Randstützarm (98) auf der benachbarten Zwischenlamelle (65) oder Mittellamelle (66) oder dem Wandtragprofil (41) abgestützt ist.

42. Lageranordnung nach einem oder mehreren der vorhergehenden Ansprüche 18-41, **dadurch gekennzeichnet, daß** die Elastomerlager (10) zwischen der Mittellamelle (66) und einer Zwischenlamelle (65) oder unterschiedlichen Zwischenlamellen (65) oder der Zwischenlamelle (65) und dem Wandtragprofil (41) jeweils in Richtung der Mittelachse (68) der Lamellen distanziert voneinander, abwechselnd aufeinanderfolgend angeordnet sind.

43. Lageranordnung nach einem oder mehreren der vorhergehenden Ansprüche 18-42, **dadurch gekennzeichnet, daß** die Mittellamelle (66) auf dem Querträger (69) kraftund/oder formschlüssig befestigt ist und auf den dieser beidseits benachbarten Zwischenlamellen (65) über weitere Elastomerlager (10) in mit den Zwischenlamellen (65) verbundenen Halteprofilen (67) abgestützt sind.

44. Lageranordnung nach einem oder mehreren der vorhergehenden Ansprüche 18-43, **dadurch gekennzeichnet, daß** die Elastomerlager (10) von einer mittig angeordneten Mittellamelle (66) über die zwischen dieser und dem Wandtragprofil (41) angeordneten Zwischenlamellen (65) mit dem Wandtragprofil (41) verbunden ist und das weitere Elastomerlager (10) über die zwischen dieser und dem weiteren Wandtragprofil (41) angeordneten Zwischenlamellen (65) mit dem weiteren Wandtragprofil (41) verbunden bzw. auf diesem abgestützt ist.

## Claims

1. Elastomer bearing (10) for a bearing arrangement for laminations of an expansion joint in a roadway, in particular of bridges with an elastomer element, in which several elastomer layers (18) are disposed at least partially separated from one another by means of several reinforcing elements (17) in the main load direction of the elastomer bearing (10), **characterised in that** the thickness (23) thereof is between only 1% and 20%, preferably between 2 mm and 10 mm, of the width of the elastomer layers extending perpendicular thereto.

2. Elastomer bearing as claimed in claim 1, **characterised in that** a height (22) of the reinforcing elements (17) is smaller than the thickness (23) of the elastomer layers (18).

3. Elastomer bearing as claimed in claim 1 or 2, **characterised in that** the elastomer bearing body (14) is joined at its two parallel end faces (26, 31) extending parallel with the reinforcing elemnts (17) to a respective on-moulded or integrally moulded bearing plate (13) and connecting plate (15) made in particular from metal or plastics or a composite material.

4. Elastomer bearing as claimed in one or more of the preceding claims, **characterised in that** the bearing plate (13) and the connecting plate (15) are provided with bores (32 to 36) for receiving fixing and/or adjusting means (37), in particular screws (38).

5. Elastomer bearing as claimed in one or more of the preceding claims, **characterised in that** the connecting plate (15) and/or a reinforcing element (17) is encased in the elastomer forming the elastomer layers (18) or embedded therein.

6. Elastomer bearing as claimed in one or more of the preceding claims, **characterised in that** one of the connecting plates (15) is formed by a bearing plate (13) projecting beyond the outer periphery of the part receiving the reinforcing elements (17) and the projecting parts of the bearing plate (13) are joined to one of the elastomer layers (18) at an internal radius.

7. Elastomer bearing as claimed in one or more of the preceding claims, **characterised in that** the reinforcing elements (17) are made from textiles such as woven fabrics, knitted fabrics, netting, lattice, matting or any other fibrous or filamentous materials of metal, ceramic, natural or synthetic materials or any mixture thereof.

8. Elastomer bearing as claimed in one or more of the preceding claims, **characterised in that** the reinforcing elements (17) are disposed concentrically relative to or centred on a longitudinal central axis (24).

9. Elastomer bearing as claimed in one or more of the preceding claims, **characterised in that** the elastomer layers (18) have a higher stiffness in the longitudinal direction of the longitudinal central axis (24) than in the direction perpendicular thereto.

10. Elastomer bearing as claimed in one or more of the preceding claims, **characterised in that** the elastomer is made from rubber, in particular natural rubber.

11. Elastomer bearing as claimed in one or more of the preceding claims, **characterised in that** the Shore hardness of the elastomer, in particular the elastomer layers (18) between the reinforcing elements (17) is between 50 Shore A and 90 Shore A, preferably between 65 Shore A and 70 Shore A.

12. Elastomer bearing as claimed in one or more of the preceding claims, **characterised in that** the elastomer layer (18) is vulcanised onto a bearing and a connecting plate (13, 15) and/or a reinforcing element (17).

13. Elastomer bearing as claimed in one or more of the preceding claims, **characterised in that** a bearing and connecting plate (13, 15) and/or a reinforcing element (17) is vulcanised into the elastomer layers (18).

14. Elastomer bearing as claimed in one or more of the preceding claims, **characterised in that** the dimensions of the connecting plate (15) corresponds at least to a structural height of the elastomer body (14) extending perpendicular to the reinforcing elements (17) between the bearing and connecting plates (13, 15).

15. Elastomer bearing as claimed in one or more of the preceding claims, **characterised in that** a mass of the bearing plate (13) and a distance between the elastomer bearing body (14) and a welded region for dissipating a quantity of heat is selected so that a surface temperature of the bearing plate (13) in the adhesion region of the elastomer layers (18) is lower than 120° C.

16. Elastomer bearing as claimed in one or more of the preceding claims, **characterised in that** several, preferably two, bores (32 to 36), in particular provided with a thread (39), are provided in the bearing and connecting plates (13, 15) perpendicular to the reinforcing elements (17).

17. Elastomer bearing as claimed in one or more of the preceding claims, **characterised in that** several bores (32 to 36), preferably with a thread (39) for fixing and/or adjusting means (37), in particular screws (38), are provided in the region of the bearing plate (13) and the connecting plate (15) or the region receiving or extending through the latter, and are aligned perpendicular to the reinforcing elements (17).

18. Bearing arrangement for laminations for spanning an expansion joint between two components, in particular in the roadway on bridges, having at least a middle lamination supported on the components by means of elastomer elements, **characterised in that** the elastomer elements are provided in the form of an elastomer bearing (10) as claimed in one of claims 1 to 17.

19. Bearing arrangement as claimed in claim 18, **characterised in that** a middle and/or intermediate lamination (8, 66; 65) is supported by means of the elastomer bearing (10) on a supporting element (45) fixed to a wall bearing section (41) and/or structural part (43) or on an intermediate lamination (65).

20. Bearing arrangement as claimed in claims 18 or 19, **characterised in that** every lamination is supported on every adjacent lamination or the wall bearing section (41) by means of at least two or any multiple of two elastomer bearings (10).

21. Bearing arrangement as claimed in one or more of preceding claims 18 to 20, **characterised in that** every lamination co-operates with at least two or any multiple of two elastomer bearings (10) and every two elastomer bearings (10) forming a pair are joined to the middle and/or intermediate laminations (8, 66; 65) or the wall bearing sections (41) in such a way that they take compressive stress alternately in directions of movement opposite the lamination longitudinal direction.

22. Bearing arrangement as claimed in one or more of preceding claims 18 to 21, **characterised in that** the connecting plate (15) and the bearing plate (13) are disposed concentrically with one another when the laminations are in the neutral non-operating position.

23. Bearing arrangement as claimed in one or more of preceding claims 18 to 22, **characterised in that** the surfaces of the connecting and bearing plates (15, 13) of the elastomer bearings (10) are aligned parallel with roadway part surfaces (52) of the laminations.

24. Bearing arrangement as claimed in one or more of preceding claims 18 to 23, **characterised in that** surfaces (50, 51) of the connecting and bearing plates (15, 13) of the elastomer bearings (10) are aligned perpendicular to the longitudinal central axis (49) of the laminations.

25. Bearing arrangement as claimed in one or more of preceding claims 18 to 24, **characterised in that** the wall bearing section (41) and/or the supporting element (45) is retained on reinforcing elements (53) anchored in the construction part (43) or cast therein, by means of fixing elements, e.g. a weld seam or screws.

26. Bearing arrangement as claimed in one or more of preceding claims 18 to 25, **characterised in that** the longitudinal central axis (24) of the elastomer bearing (10) - in the direction of arrow (16) - in the main direction of load is aligned parallel and, as seen in plan view, congruent with the longitudinal central axis (49) of the middle and/or intermediate lamination (8) and is supported with a middle and/or intermediate lamination (8) on a bearing plate (13) and with the connecting plate (15) on another lamination or a supporting element (45) on the wall bearing section (41).

27. Bearing arrangement as claimed in one or more of preceding claims 18 to 26, **characterised in that** a bearing distance (58) of the elastomer bearing (10) supporting the middle and/or intermediate laminations (8, 66; 65) in the longitudinal direction of the middle and/or intermediate lamination (8, 66; 65) is shorter than a period of a vibration generated by an excitation frequency and acting on the middle and/or intermediate lamination (8, 66; 65).

28. Bearing arrangement as claimed in one or more of preceding claims 18 to 27, **characterised in that** a bearing distance (58) of the elastomer bearing (10) supporting the middle and/or intermediate laminations (8, 66; 65) in the longitudinal direction of the middle and/or intermediate lamination (8, 66; 65) is shorter than a double period of a vibration generated by an excitation frequency and acting on the middle and/or intermediate lamination (8, 66; 65) and damping device, preferably in the form of an elastomer bearing (10), is disposed in the form of another elastomer bearing (10) between the two elastomer bearings (10).

29. Bearing arrangement as claimed in one or more of preceding claims 18 to 28, **characterised in that** the bearing distance (58) between two elastomer bearings (10) or an elastomer bearing (10) and a damping device is shorter than 2 m, preferably shorter than 1,7 m.

30. Bearing arrangement as claimed in one or more of preceding claims 18 to 29, **characterised in that** the bearing distance (58) between two elastomer bearings (10) or an elastomer bearing (10) and a damping device is between 1,3 m and 0,7 m.

31. Bearing arrangement as claimed in one or more of preceding claims 18 to 30, **characterised in that** a supporting element (45) of a wall bearing section (41) is designed to abut with a side face (47) of a construction part (43).

32. Bearing arrangement as claimed in one or more of preceding claims 18 to 31, **characterised in that** the wall bearing section (41) is retained by means of an anchoring element (42) integrally joined thereto, preferably inserted in the construction part (43).

33. Bearing arrangement as claimed in one or more of preceding claims 18 to 32, **characterised in that** the supporting element (45) is provided in the form of at least one component with a U-shaped cross-section, which is joined in the region of the end faces (59) of the legs to the elastomer bearing (10) and in the region of the side face (47) to the wall bearing section (41).

34. Bearing arrangement as claimed in one or more of preceding claims 18 to 33, **characterised in that** a receiving orifice (62) for the fixing and/or adjusting means (37) of the elastomer bearing (10) is provided in a middle land (62) of the middle and/or intermediate lamination (8).

35. Bearing arrangement as claimed in one or more of preceding claims 18 to 34, **characterised in that** the receiving orifice (62) for the fixing and/or adjusting means (37) is disposed in an at least overlapping cross-section region of the underside (78) of the middle and/or intermediate lamination (8, 66; 65) facing the elastomer bearing (10) intersecting the middle land (63).

36. Bearing arrangement as claimed in one or more of preceding claims 18 to 35 **characterised in that** the elastomer bearing (10) is connected to the middle and/or intermediate lamination (8, 66; 65) by means of the two fixing and/or adjusting means (37) extending through the bearing plate (13) in the region of the middle land (63) or in a region of the underside (78) overlapping with the middle land (63).

37. Bearing arrangement as claimed in one or more of preceding claims 18 to 36, **characterised in that** a width (21) of the elastomer bearing body (14) and/or reinforcing elements (17) measured perpendicular to the longitudinal central axis (24) is greater than the width (21) of the elastomer bearing body (14) calculated as being the bearing surface (74) needed to take the maximum bearing load by a maximum adjustment dimension between the bearing and/or connecting plate (13, 15) in a plane receiving the longitudinal central axis (24).

38. Bearing arrangement as claimed in one or more of preceding claims 18 to 37, **characterised in that** an overlap surface between the end faces (26, 31) of the elastomer bearing body (14) facing the bearing and/or connecting plates (13, 15) when the bearing and/or connecting plates (13, 15) are displaced in a plane receiving the longitudinal central axis (24) thereof overlaps by an overlap surface or bearing surface (74), as viewed in a direction parallel with the longitudinal central axis (24), corresponding to the cross section surface of the elastomer body (14) needed to take the maximum permissible bearing load.

39. Bearing arrangement as claimed in one or more of preceding claims 18 to 38, **characterised in that** in order to support a middle lamination (66), the elastomer bearings (10) are disposed on two respective immediately adjacent intermediate laminations (65) on opposite sides thereof in a plane extending perpendicular to the central axis (68) of the laminations.

40. Bearing arrangement as claimed in one or more of preceding claims 18 to 39, **characterised in that** a middle lamination (66) is supported by the elastomer bearings (10) or by a respective elastomer bearing (10) at each side on parallel intermediate laminations (65) via a cross member (69).

41. Bearing arrangement as claimed in one or more of preceding claims 18 to 40, **characterised in that** the elastomer bearings (10) are arranged underneath the middle lamination (66) and are joined to the intermediate lamination (65) so as to be integral therewith in movement by means of a support body (94) via the bearing plate (13) and the connecting plate (15) and the other bearing plate (13) of the elastomer bearing (10) is supported on the adjacent intermediate lamination (65) or middle lamination (66) or the wall bearing section (41) by means of a support arm (97) and a peripheral support arm (98).

42. Bearing arrangement as claimed in one or more of preceding claims 18 to 41, **characterised in that** the elastomer bearings (10) between t he middle lamination (66) and an intermediate lamination (65) or between different intermediate laminations (65) or the intermediate lamination (65) and the wall bearing section (41) are disposed consecutively in an alternating arrangement at a distance apart from one another in the direction of the central axis (68) of the laminations.

43. Bearing arrangement as claimed in one or more of preceding claims 18 to 42, **characterised in that** the middle lamination (66) is fixed to the cross member (69) in a non-positive and/or positive fit and supported on the adjacent intermediate laminations (65) on either side by means of other elastomer bearings (10) in retaining sections (67) joined to the intermediate laminations (65).

44. Bearing arrangement as claimed in one or more of preceding claims 18 to 43, **characterised in that** one of the elastomer bearings (10) of a centrally disposed middle lamination (66) is joined to the wall bearing section (41) via the intermediate laminations (65) disposed between it and the wall bearing section (41) and the other elastomer bearing (10) is joined to the other wall bearing section (41) via the intermediate laminations (65) disposed between it and the other wall bearing section (41) and is supported thereon.

## Revendications

1. Palier en élastomère (10) pour un agencement de palier pour des lamelles d'un joint de dilatation dans une voie de roulement, notamment de ponts avec un élément en élastomère, où sont disposées dans la direction de sollicitation principale du palier en élastomère (10) plusieurs couches en élastomère (18) séparées par des éléments d'armature (17) au moins partiellement les unes des autres, **caractérisé en ce que** l'épaisseur (23) de celles-ci est seulement comprise entre 1% et 20%, de préférence entre 2 mm et 10 mm de la dimension en largeur des couches en élastomère s'étendant perpendiculairement à celles-ci.

2. Palier en élastomère selon la revendication 1, **caractérisé en ce qu'**une hauteur (22) des éléments d'armature (17) est plus petite que l'épaisseur (23) des couches en élastomère (18).

3. Palier en élastomère selon la revendication 1 ou 2, **caractérisé en ce que** le corps de palier en élastomère (14), à ses deux faces frontales (26, 31) s'étendant parallèlement aux éléments d'armature (17), est relié respectivement à une plaque d'application (13) respectivement plaque de liaison (15) rapportée par formage, notamment en métal ou en matériau synthétique ou en un matériau composite.

4. Palier en élastomère selon l'une ou plusieurs des revendications précédentes, **caractérisé en ce que** la plaque d'application (13) et la plaque de liaison (15) sont réalisées avec des perçages (32 à 36) pour la réception de moyens de fixation et/ou d'ajustement (37), notamment de vis (38).

5. Palier en élastomère selon l'une ou plusieurs des revendications précédentes, **caractérisé en ce que** la plaque de liaison (15) et/ou un élément d'armature (17) est enveloppé par l'élastomère formant les couches en élastomère (18) respectivement sont noyées dans celui-ci.

6. Palier en élastomère selon l'une ou plusieurs des revendications précédentes, **caractérisé en ce que** l'une des plaques de liaison (15) est formée par une plaque d'application (13) faisant saillie sur le pourtour extérieur de la partie recevant les éléments d'armature (17) et **en ce que** les parties saillantes de la plaque d'application (13) sont reliées par un arrondi à l'une des couches en élastomère (18).

7. Palier en élastomère selon l'une ou plusieurs des revendications précédentes, **caractérisé en ce que** les éléments d'armature (17) sont formés par des textiles, comme des tissus, tricots, filets, grilles, nappes ou d'autres matériaux sélectifs en forme de fibres respectivement de fils en métal, céramique, matières naturelles ou synthétiques ou en des mélanges sélectifs.

8. Palier en élastomère selon l'une ou plusieurs des revendications précédentes, **caractérisé en ce que** les éléments d'armature (17) sont disposés d'une manière concentrique respectivement centrée relativement à un axe médian longitudinal central (24).

9. Palier en élastomère selon l'une ou plusieurs des revendications précédentes, **caractérisé en ce que** les couches en élastomère (18) présentent dans la direction longitudinale de l'axe médian longitudinal (24) une plus grande rigidité que dans la direction perpendiculaire à celui-ci.

10. Palier en élastomère selon l'une ou plusieurs des revendications précédentes, **caractérisé en ce que** l'élastomère est formé par du caoutchouc, notamment du caoutchouc naturel.

11. Palier en élastomère selon l'une ou plusieurs des revendications précédentes, **caractérisé en ce que** la dureté Shore de l'élastomère, notamment des couches en élastomère (18) entre les éléments d'armature (17) est comprise entre 50 Shore A et 90 Shore A, de préférence entre 65 Shore A et 70 Shore A.

12. Palier en élastomère selon l'une ou plusieurs des revendications précédentes, **caractérisé en ce que** la couche en élastomère (18) est rapportée par vulcanisation à une plaque d'application respectivement de liaison (13, 15) et/ou à un élément d'armature (17).

13. Palier en élastomère selon l'une ou plusieurs des revendications précédentes, **caractérisé en ce qu'**une plaque d'application respectivement de liaison (13, 15) et/ou un élément d'armature (17) sont introduits par vulcanisation dans la couche en élastomère (18).

14. Palier en élastomère selon l'une ou plusieurs des revendications précédentes, **caractérisé en ce que** la dimension de la plaque de liaison (15) correspond à au moins une hauteur de construction du corps de palier en élastomère (14) s'étendant perpendiculairement aux éléments d'armature (17) entre les plaques d'application respectivement de liaison (13, 15).

15. Palier en élastomère selon l'une ou plusieurs des revendications précédentes, **caractérisé en ce qu'**une masse de la plaque d'application (13) et une distance entre le corps de palier en élastomère (14) et une zone de soudage, pour l'évacuation d'une quantité thermique, afin d'obtenir une température de surface de la plaque d'application (13) dans la zone d'adhésion de la couche en élastomère (18) est réalisée pour être inférieure à 120°C.

16. Palier en élastomère selon l'une ou plusieurs des revendications précédentes, **caractérisé en ce que** sont disposées dans la plaque d'application respectivement de liaison (13, 15), perpendiculairement aux éléments d'armature (17), plusieurs, de préférence deux perçages (32 à 36) pourvus notamment d'un filetage (39).

17. Palier en élastomère selon l'une ou plusieurs des revendications précédentes, **caractérisé en ce que** sont disposées au voisinage de la plaque d'application (13) et de la plaque de liaison (15), respectivement recevant ou traversant celles-ci, plusieurs perçages (32 à 36) de préférence pourvus d'un filetage (39), pour des moyens de fixation et/ou de réglage (37), notamment de vis (38), qui sont orientés perpendiculairement aux éléments d'armature (17).

18. Agencement de palier pour des lamelles pour ponter un joint de dilatation entre deux composants, notamment de la voie de roulement sur des ponts, avec au moins une lamelle médiane, qui sont supportées par des éléments en élastomère sur les composants, **caractérisé en ce que** les éléments en élastomère sont formés par un palier en élastomère (10) selon l'une des revendications 1 à 17.

19. Agencement de palier selon la revendication 18, **caractérisé en ce qu'**une lamelle médiane et/ou intermédiaire (8, 66 ; 65) s'appuie par le palier en élastomère (10) sur un élément d'appui (45) fixé à un profilé de support de mur (41) et/ou une pièce de construction (43) ou une lamelle intermédiaire (65).

20. Agencement de palier selon les revendications 18 ou 19, **caractérisé en ce que** chaque lamelle est supportée sur chaque lamelle avoisinante ou le profilé de support de mur (41) par au moins deux ou un multiple sélectif de deux paliers en élastomère (10).

21. Agencement de palier selon l'une ou plusieurs des revendications précédentes 18 à 20, **caractérisé en ce que** sont associés à chaque lamelle au moins deux ou un multiple sélectif de deux paliers élastomères (10) et **en ce que** les deux paliers en élastomère (10) formant respectivement une paire sont reliés de telle sorte aux lamelles médianes et/ou intermédiaires (8, 66 ; 65) respectivement aux profilés de support de mur (41) que dans le cas de directions de déplacement contraires à la direction longitudinale des lamelles, ceux-ci sont alternativement sollicités en pression.

22. Agencement de palier selon l'une ou plusieurs des revendications précédentes 18 à 21, **caractérisé en ce que** la plaque de liaison (15) et la plaque d'application (13), en position de repos neutre des lamelles, sont disposées d'une manière concentrique l'une à l'autre.

23. Agencement de palier selon l'une ou plusieurs des revendications précédentes 18 à 22, **caractérisé en ce que** les surfaces de la plaque de liaison respectivement d'application (15, 13) des paliers en élastomère (10) sont orientées parallèlement à des faces partielles de la voie de roulement (52) des lamelles.

24. Agencement de palier selon l'une ou plusieurs des revendications précédentes 18 à 23, **caractérisé en ce que** les surfaces (50, 51) des plaques de liaison respectivement d'application (15, 13) des paliers en élastomère (10) sont orientées perpendiculairement à l'axe médian longitudinal (49) des lamelles.

25. Agencement de palier selon l'une ou plusieurs des revendications précédentes 18 à 24, **caractérisé en ce que** le profilé de support de mur (41) et/ou l'élément d'appui (45) est retenu par des éléments de fixation, par exemple une soudure ou des vis ancrés dans la pièce de construction (43) ou des éléments d'armature (53) coulés dans ceux-ci.

26. Agencement de palier selon l'une ou plusieurs des revendications précédentes 18 à 25, **caractérisé en ce que** l'axe médian longitudinal (24) du palier en élastomère (10) s'étendant dans la direction de sollicitation principale, selon la flèche (16), est orienté parallèlement et en une vue de dessus en coïncidence avec l'axe médian longitudinal (49) de la lamelle médiane et/ou intermédiaire (8) et est supporté par une plaque d'application (13) avec une lamelle médiane et/ou intermédiaire (8) et avec la plaque de liaison (15) avec une autre lamelle ou un élément d'appui (45) sur le profilé de support de mur (41).

27. Agencement de palier selon l'une ou plusieurs des revendications précédentes 18 à 26, **caractérisé en ce qu'**une distance d'application (58) existant dans la direction longitudinale des lamelles médianes et/ou intermédiaires (8, 66 ; 65) des paliers en élastomère (10) supportant la lamelle médiane et/ou intermédiaire (8, 66 ; 65) est plus petite qu'une période d'une oscillation produite par une fréquence d'excitation, agissant sur la lamelle médiane et/ou intermédiaire (8, 66 ; 65).

28. Agencement de palier selon l'une ou plusieurs des revendications précédentes 18 à 27, **caractérisé en ce qu'**une distance d'application (58) existant dans la direction longitudinale des lamelles médianes et/ou intermédiaires (8, 66 ; 65) des paliers en élastomère (10) supportant la lamelle médiane et/ou intermédiaire (8, 66 ; 65) est plus petite qu'une période double d'une oscillation produite par une fréquence d'excitation, agissant sur la lamelle médiane et/ou intermédiaire (8, 66 ; 65), et **en ce qu'**il est disposé entre les deux paliers en élastomère (10) un dispositif d'amortissement sous la forme d'un palier en élastomère supplémentaire (10), réalisé de préférence par un palier en élastomère (10).

29. Agencement de palier selon l'une ou plusieurs des revendications précédentes 18 à 28, **caractérisé en ce que** la distance d'application (58) entre deux paliers en élastomère (10) respectivement un palier en élastomère (10) et un dispositif d'amortissement est plus petite que 2 m, de préférence plus petite que 1,7 m.

30. Agencement de palier selon l'une ou plusieurs des revendications précédentes 18 à 29, **caractérisé en ce que** la distance d'application (58) entre deux paliers en élastomère (10) respectivement un palier en élastomère (10) et un dispositif d'amortissement est comprise entre 1,3 m et 0,7 m.

31. Agencement de palier selon l'une ou plusieurs des revendications précédentes 18 à 30, **caractérisé en ce qu'**un élément d'appui (45) d'un profilé de support de mur (41) est réalisé pour l'application à une face latérale (47) d'une pièce de construction (43).

32. Agencement de palier selon l'une ou plusieurs des revendications précédentes 18 à 31, **caractérisé en ce que** le profilé de support de mur (41) est retenu par un élément d'ancrage (42) relié en une pièce à celui-ci, placé de préférence dans la pièce de construction (43).

33. Agencement de palier selon l'une ou plusieurs des revendications précédentes 18 à 32, **caractérisé en ce que** l'élément d'appui (45) est réalisé par au moins un composant d'une section transversale en forme de U qui est relié au voisinage des extrémités frontales (59) des branches au palier en élastomère (10) et au voisinage de la face latérale (47) au profilé de support de mur (41).

34. Agencement de palier selon l'une ou plusieurs des revendications précédentes 18 à 33, **caractérisé en ce qu'**une ouverture de réception (62) du moyen de fixation et/ou d'ajustement (37) du palier en élastomère (10) est disposée dans une nervure médiane (62) de la lamelle médiane et/ou intermédiaire (8).

35. Agencement de palier selon l'une ou plusieurs des revendications précédentes 18 à 34, **caractérisé en ce que** les ouvertures de réception (62) des moyens de fixation et/ou d'ajustement (37) sont disposées dans une zone de section transversale se croisant avec la nervure médiane (63), avec au moins un recouvrement, du côté inférieur (78) de la lamelle médiane et/ou intermédiaire (8, 66 ; 65) orienté vers le palier en élastomère (10).

36. Agencement de palier selon l'une ou plusieurs des revendications précédentes 18 à 35, **caractérisé en ce que** le palier en élastomère (10) est relié par les deux moyens de fixation et/ou d'ajustement (37) traversant la plaque d'application (13) au voisinage de la nervure médiane (63) ou dans une zone du côté inférieur recouvrant la nervure médiane (63) à la lamelle médiane et/ou intermédiaire (8, 66 ; 65).

37. Agencement de palier selon l'une ou plusieurs des revendications précédentes 18 à 36, **caractérisé en ce qu'**une largeur (21) du corps de palier en élastomère (14) et/ou des éléments d'armature (17) mesurée perpendiculairement à l'axe médian longitudinal (24) est plus grande d'une mesure d'ajustement maximale dans un plan recevant l'axe médian longitudinal (24), entre la plaque d'application et/ou de liaison (13, 15) que la largeur (21) du corps de palier en élastomère (14) calculée à partir de la face de palier (74) requise pour la réception de la charge de palier maximale.

38. Agencement de palier selon l'une ou plusieurs des revendications précédentes 18 à 37, **caractérisé en ce qu'**une face de recouvrement entre les faces frontales (26, 31) du corps de palier en élastomère (14) orientées vers les plaques d'application et/ou de liaison (13, 15), dans le cas d'un déplacement des plaques d'application et/ou de liaison (13, 15) ayant lieu dans un plan recevant l'axe médian longitudinal (24) de celui-ci, se recouvrent dans une direction vue parallèlement à l'axe médian longitudinal (24) d'une face de recouvrement respectivement face de palier (74) qui correspond à la face en section transversale du corps de palier en élastomère (14) pour la charge maximale admissible pouvant être reçue.

39. Agencement de palier selon l'une ou plusieurs des revendications précédentes 18 à 38, **caractérisé en ce que** les paliers en élastomère (10), pour l'appui d'une lamelle médiane (66) sur deux lamelles intermédiaires (65) respectivement directement avoisinantes sur des côtés opposés sont disposés dans un plan s'étendant perpendiculairement à l'axe médian (68) des lamelles.

40. Agencement de palier selon l'une ou plusieurs des revendications précédentes 18 à 39, **caractérisé en ce qu'**une lamelle médiane (66) est supportée par les paliers en élastomère (10) ou par respectivement un palier en élastomère (10) sur chacune des lamelles intermédiaires (65) s'étendant parallèlement des deux côtés par un support transversal (69).

41. Agencement de palier selon l'une ou plusieurs des revendications précédentes 18 à 40, **caractérisé en ce que** les paliers en élastomère (10) sont disposés en dessous de la lamelle médiane (66) et sont reliés à la lamelle intermédiaire (65) par un corps d'appui (94) relié de façon non déplaçable à celle-ci par la plaque d'application (13) respectivement la plaque de liaison (15), et **en ce que** la plaque d'application additionnelle (13) du palier en élastomère (10) est supportée par un bras d'appui (97) respectivement un bras d'appui de bord (98) sur la lamelle intermédiaire avoisinante (65) ou la lamelle médiane (66) ou le profilé de support de mur (41).

42. Agencement de palier selon l'une ou plusieurs des revendications précédentes 18 à 41, **caractérisé en ce que** les paliers en élastomère (10) sont disposés entre la lamelle médiane (66) et une lamelle intermédiaire (65) ou des lamelles intermédiaires différentes (65) ou la lamelle intermédiaire (65) et le profilé de support de mur (41), en étant espacés les uns des autres respectivement dans la direction de l'axe médian (68) des lamelles, en se suivant tour à tour.

43. Agencement de palier selon l'une ou plusieurs des revendications précédentes 18 à 42, **caractérisé en ce que** la lamelle médiane (66) est fixée sur le support transversal (69) par force et/ou par concordance des formes et est supportée sur des lamelles intermédiaires (65) avoisinant celle-ci des deux côtés par d'autres paliers en élastomère (10) dans des profilés de retenue (67) reliés aux lamelles intermédiaires (65).

44. Agencement de palier selon l'une ou plusieurs des revendications précédentes 18 à 43, **caractérisé en ce que** le palier en élastomère (10) est relié au profilé de support de mur (41) par une lamelle médiane (66) disposée au milieu par les lamelles intermédiaires (65) disposées entre celle-ci et le profilé de support de mur (41), et **en ce que** le palier en élastomère supplémentaire (10) est relié respectivement supporté sur le profilé de support de mur additionnel (41) par les lamelles intermédiaires (65) disposées entre celui-ci et l'autre profilé de support de mur (41).
